# EUROPÄISCHE PATENTSCHRIFT

(11) **EP 0 565 540 B1**
(45) Veröffentlichungstag und Bekanntmachung des Hinweises auf die Patenterteilung: **19.07.1995**
(21) Anmeldenummer: 92901074.2
(22) Anmeldetag: 10.12.1991
(51) Int. Cl.: B28B 21/88, B28B 21/82, B28B 7/16

(54) **VERFAHREN UND VORRICHTUNG ZUM HERSTELLEN VON FORMTEILEN AUS FORMMASSE**
PROCESS AND DEVICE FOR PRODUCING MOULDED PARTS FROM MOULDING COMPOUND
PROCEDE ET DISPOSITIF POUR LA FABRICATION DE PIECES MOULEES A PARTIR D'UNE MATIERE MOULABLE

(30) Priorität: 05.01.1991 DE 4100161
(43) Veröffentlichungstag der Anmeldung: 20.10.1993
(73) Patentinhaber: Georg Prinzing GmbH & Co. KG Betonformen- und Maschinenfabrik, 89143 Blaubeuren (DE)
(72) Erfinder: PHILIPP, Peter, D-7902 Blaubeuren (DE); KRAISS, Richard, D-7903 Laichingen-Suppingen (DE)
(74) Vertreter: Kratzsch, Volkhard, Dipl.-Ing.
(86) Internationale Anmeldenummer: DE9100978
(87) Internationale Veröffentlichungsnummer: WO9211981

(56) Entgegenhaltungen:
- EP-A- 0 434 593
- CH-A- 498 987
- DE-A- 3 110 185
- GB-A- 209 931
- GB-A- 2 215 265
- JP-U- 5 420 846
- US-A- 2 680 276

## Beschreibung

Die Erfindung bezieht sich auf ein Verfahren zum Herstellen von Formteilen aus Formmasse der im Oberbegriff des Anspruchs 1 genannen Art. Ferner betrifft die Erfindung eine Formeinrichtung zum Herstellen von Formteilen für die Durchführung eines derartigen Verfahrens.

Es ist bekannt (DE-PS 31 10 185), Formteile herzustellen, bei denen die mindestens eine mit dem Fuß betretbare Stütze innen aus einem Steigeisen gebildet ist, das mit Hilfe einer besonderen Einbauvorrichtung als Teil der Formeinrichtung beim Herstellen und Formen des Formteiles während dieses Prozesses mit eingeformt wird. Besteht das Formteil z.B. aus einem Schachtelement, z.B. aus einem Schachtring aus Beton, so werden die Steigeisen während des Formgebungsvorganges von innen her mit einbetoniert. Diese Steigeisen müssen als besonders kostenaufwendige Elemente beschafft, auf Lager gehalten und magaziniert und während des Formgebungsprozesses der Formeinrichtung zugeführt und plaziert werden. Dies ist aufwendig und teuer. Auch besteht je nach Material, aus dem die Steigeisen gebildet sind, Korrosionsgefahr, weswegen so gestaltete Schächte einen erhöhten Wartungs- und Inspektionsaufwand bedingen. Eiserne Steigeisen implizieren die Gefahr einer Funkenbildung und damit in Schächten, die leicht entzündliche oder explosive Medien enthalten, Explosionsgefahr. Da die Steigeisen häufig glatt und im Schachtinneren meist rutschig sind, ist die Gefahr des Abrutschens beim Betreten nicht ganz ausgeschaltet. Nachteilig ist hinsichtlich der Herstellung ferner, daß die verschiedensten Formen und Abmessungen von Steigeisen im Handel sind und die Formeinrichtungen für die Herstellung der Formteile allein deswegen an die unterschiedlichsten Gestaltungen der Steigeisen angepaßt werden müssen, mithin also entsprechend angepaßte Formeinrichtungen bereitgehalten werden müssen, was außerordentlich aufwendig ist. Außerdem muß der jeweilige Verfahrensablauf daran angepaßt werden.

Es ist bekannt (GB-A 209 931), Formteile in Form von Schachtelementen herzustellen, die ringsum eine gleichbleibende Wanddicke haben und innen materialeinheitliche Stützen aufweisen, die als etwa balkonartig nach innen vorkragende Vorsprünge geformt sind. Die Vorsprünge haben, in Draufsicht betrachtet, etwa die Form eines hohlen Halbbassins. Solche Vorsprünge sind bei der Herstellung schwierig auszuformen. Sie sind nur gering belastbar und können leicht abbrechen. Mit welchen Hilfsmitteln man derartige konsolenartig vorspringende Vorsprünge formen kann, ist nicht angegeben.

Der Erfindung liegt die Aufgabe zugrunde, ein Verfahren zum Herstellen von Formteilen aus Formmasse der im Oberbegriff des Anspruchs 1 genannten Art zu finden, das die eingangs genannten Nachteile beseitigt und bei den geschilderten Problemen Abhilfe schafft, insbesondere das Herstellverfahren derartiger Formteile vereinfacht und verbilligt sowie die Voraussetzungen für einen automatischen unterbrechungslosen Herstellungsprozess schafft.

Die Aufgabe ist bei einem Verfahren der im Oberbegriff des Anspruchs 1 definierten Art gemäß der Erfindung durch die Merkmale im Kennzeichnungsteil des Anspruchs 1 gelöst. Weitere vorteilhafte Verfahrensmerkmale der Erfindung und Ausgestaltungen dazu ergeben sich aus den Ansprüchen 2 bis 15. Das erfindungsgemäße Verfahren macht die Herstellung solcher Formteile möglich, bei denen aufgrund der bei der Formgebung mit ausgeformten Stutzen in Form von Vertiefungen separate Steigeisen als eigenständige Elemente völlig entbehrlich sind. Der damit zusammenhängende Aufwand an Beschaffung, Lagerung und Bereitstellung sowie Einbringen in die Formeinrichtung entfällt völlig. Dies führt zu einer erheblichen Reduzierung der Arbeitszeiten und der Kosten.

Damit sind auch etwaige Unterbrechungen im automatischen Herstellungsprozess, die speziell für das Einbringen der Steigeisen sonst je nach Prozessablauf notwendig waren, nicht mehr erforderlich. Der automatische Herstellungsprozeß kann daher unterbrechungslos durchlaufen. Der sonst speziell aufgrund korrosionsanfälliger Steigeisen erhöhte Wartungs- und Inspektionsaufwand für Schächte, die aus solchen Schachtelementen gebildet sind, entfällt, ebenso die Gefahr einer Funkenbildung und damit eine Explosionsgefahr. Ferner hat das Verfahren den Vorteil, daß hinsichtlich der Gestaltung des Formteiles ein großer Spielraum geschaffen ist, der nicht mehr durch die als separate Elemente einzubringenden Steigeisen begrenzt ist. Man ist also hinsichtlich der Formen und Abmessungen und besonderen Gestaltungen der Fertigformteile weniger eingeengt und hat einen großen gestalterischen Freiraum. Je nach Formmasse ist bereits durch diese selbst eine relativ große Oberflächenrauhigkeit gegeben, so daß bereits dadurch die einstückig eingeformten Stützen eine größere Rutschsicherheit gewährleisten, was ebenfalls ohne zusätzliche Verfahrensmaßnahmen während des Herstellungsprozesses erreicht wird. Besteht das Formteil z.B. aus Beton, ergibt sich eine relativ rauhe Betonoberfläche im Bereich der Stützen, die die Rutschsicherheit erhöht. Im übrigen wird durch die eingearbeiteten Stützen, auch durch die erhöhte Rutschsicherheit, insgesamt das Sicherheitsempfinden der Personen gesteigert, die einen aus solchen Schachtelementen gebildeten Schacht zu begehen hat. Es können etwaige Reparaturarbeiten im Schacht somit auch leichter und sicherer durchgeführt werden, wobei diese dadurch auch bereitwilliger vorgenommen werden. Da das Verfahren die Herstellung von Fertigformteilen mit allen Elementen einstückig und in einem Prozess ermöglicht, kann auch eine höhere Dichtigkeit der herzustellenden Formteile gewährleistet werden. Man erkennt als Vorteile somit eine erhebliche Kostenreduzierung, Zeitersparnis bei der Herstellung, einen erreichten großen gestalterischen Freiraum für die Gestaltung hinsichtlich Form und Abmessungen der Formteile, ferner eine höhere Stabilität und Sicherheit sowie große Lebensdauer und Reparatur- und Wartungsfreundlichkeit.

Dadurch, daß die Stützen in Form von Vertiefungen dort eingeformt werden, wo innenseitige und/oder äußere Wandverdickungen oder eine innenseitige Zwischenwand vorgesehen sind, die mit dem Formteil einstückig ausgeformt werden, wird eine Schwächung des herzustellenden Formteiles dort, wo die Stützen in Form von Vertiefungen eingearbeitet werden, vermieden. Dadurch führt die Einformung der Stützen nicht zu einer etwaigen Querschnittsschwächung und Minderung der Festigkeit und Haltbarkeit des Betonteiles. Erfolgt die Einformung der Stützen in Form von Vertiefungen im Bereich einer innenseitigen Wandverdickung, und dort an oder in dieser Wandverdickung, so kann diese innenseitige Wandverdickung zugleich noch zu anderen Zwecken mit herangezogen werden, z. B. zur Gestaltung eines Handlaufs beidseitig der jeweiligen eingearbeiteten Stütze. Als Formmasse kommt insbesondere Beton in Betracht, und hierbei jegliche Art von Beton, u. a. auch Polymerbeton, Schwefelbeton od. dgl. Betonmassen. Ferner ist es von Vorteil, wenn der verwendete Beton einen Wasser/Zementfaktor von 0,4 oder kleiner aufweist. Besonders vorteilhaft ist es, wenn die Formmasse zum Formen verdichtet wird, insbesondere durch Rütteln od. dgl. Vibrationen. Ferner ist es vorteilhaft, wenn das geformte, mit den eingeformten Stützen versehene Betonteil gleich nach der Formgebung aus der Form entschalt wird, insbesondere bevor das Bindemittel der Formmasse abgebunden hat. Die Herstellung erfolgt vollautomatisch. Das nach dem Verdichten durch Rütteln entformte Betonteil wird danach, auf der unteren Muffe aufsitzend, ab- und weitertransportiert.

Die Erfindung bezieht sich ferner auf eine Formeinrichtung der im Oberbegriff des Anspruchs 16 genannten Art, die insbesondere zur Durchführung des Verfahrens nach Anspruch 1 und folgenden geeignet ist. Es sind Formeinrichtungen bekannt (DE-PS 31 10 185), die eingangs schon erläutert sind und gleichzeitig bei der Herstellung des Formteiles das direkte Einbringen separater Steigeisen während des Formgebungsprozesses ermöglichen. Bei diesen Formeinrichtungen ist der Formkernteil Teil einer Einbauvorrichtung, die für jedes einzubetonierende Steigeisen eine Aufnahme mit einer Auflagefläche mit Zentrierung aufweist und eine der Aufnahme zugeordnete und am Formkernteil angeordnete Spannvorrichtung hat, mittels der das in der Aufnahme positionierte Steigeisen in dieser Form gehalten ist. Die Spannvorrichtung weist am Wandungsabschnitt des Formkernteiles z.B. ein federelastisches Element auf, das als Dichtungselement und/oder Ausgleichselement und/oder Niederhalter dient. Eine derartige Formeinrichtung mit Formkernteil, das mittels eines eigenen Antriebes in seine aktive Schließstellung, in der es die Formgebungskontur vervollständigt,und zurück in eine Öffnungsstellung bewegbar ist, in der die Entformung des geformten Formteiles möglich ist, eignet sich erkennbar nicht dazu, solche Formteile herzustellen, bei denen die mindestens eine Stütze als einstückiger, materialeinheitlicher Bestandteil des Formteiles bei dessen Formgebung aus dessen Formmasse gleich mit ausgeformt wird.

Der Erfindung liegt die Aufgabe zugrunde, eine Formeinrichtung der im Oberbegriff des Anspruchs 16 genannten Art so zu gestalten, daß diese bei der Herstellung von Formteilen genannter Art gleichzeitig die Ausformung der mindestens einen Stütze als einstückigen Bestandteil des Formteiles aus dessen Formmasse ermöglicht, und dies auf einfache, kostengünstige und rationelle Verfahrensweise.

Die Aufgabe ist bei einer Formeinrichtung der im Oberbegriff des Anspruchs 16 definierten Art gemäß der Erfindung durch die Merkmale im Kennzeichnungsteil des Anspruchs 16 gelöst. Eine derartige Formeinrichtung ist einfach, funktionssicher und kostengünstig. Sie macht es möglich, während des normalen Formgebungsprozesses eines Formteiles durch Rütteln gleichzeitig und ohne Unterbrechung des automatischen Prozesses von innen her mindestens eine Stütze in Form einer Vertiefung als einstückigen, materialeinheitlichen Bestandteil des Formteiles aus dessen Formmasse gleich mit auszuformen. Der für die Ausformung jeweils vorgesehene Formkörper, der für die Bildung einer Vertiefung oder eines Vorsprunges als Aussparkern und/oder als Hohlform ausgebildet sein kann und diese Ausformung bewerkstelligt, ist kostengünstig, funktionssicher und einfach im Aufbau. Man erkennt, daß entsprechende Formkörper auch außerhalb des äußeren Formmantels plaziert sein können, der dann entsprechende Durchbrüche aufweist, in denen derartige, z.B. etwa schieberartige, Formkörper lagern und geführt sind und hin und her bewegbar sind. Man erkennt ferner, daß die Formkörper , z.B. schieberartigen Formgebungskerne, Entlüftungslöcher oder Öffnungen enthalten können, die über geeignete Ventile beherrscht werden und die beim Entformen durch Herausziehen der Formkörper die etwaige Bildung von Unterdruck verhindern.

Weitere vorteilhafte Merkmale der Formeinrichtung gemäß der Erfindung und Ausgestaltungen dieser ergeben sich aus den Ansprüchen 17 bis 44.

Von besonderem Vorteil ist es dabei, wenn die Form mindestens einen Rüttler od. dgl. Vibrator aufweist, mittels dessen eine Rüttlung od. dgl. Vibration unter Verdichtung der Betonmasse erfolgt. Die Betonmasse wird somit durch Rütteln verdichtet. Möglichst gleich nach der Formgebung durch Verdichtung erfolgt die Entschalung, d. h. die Entformung des hergestellten Formteiles. Dies geschieht mit Vorzug bevor das in der Formmasse enthaltene Bindemittel abgebunden hat. Die Formeinrichtung weist mindestens einen Zentralrüttler auf, der im Formkern enthalten ist. Durch eine solche Zentralrüttlung wird eine besonders gute und gleichmäßige Verdichtung der Formmasse erzielt und dadurch ein möglichst homogenes Gefüge erreicht.

An sich sind ein Verfahren und eine Formeinrichtung zum Herstellen von Formteilen aus Beton bekannt (DE-OS 34 00 349), die vorsehen, daß man auf der Innenfläche des Formteiles zumindest im Bereich eines Flächenabschnittes Erhöhungen und/oder Vertiefungen und/oder Wanddurchbrüche o.dgl. Aussparungen mittels entsprechend geformter Gegenstücke am Formkern formen kann. Bei einer solchen Formeinrichtung kann das Kernsegment zumindest auf einem Flächenabschnitt Vertiefungen und/oder Erhöhungen aufweisen, mittels denen an entsprechenden Stellen des Formteiles entsprechende Erhöhungen und/oder Vertiefungen formbar sind. Der Formkern kann im Bereich der relativ dazu bewegbaren Teile Durchbrüche aufweisen, in denen die Teile lagern und zumindest im wesentlichen abgedichtet hin und her bewegbar sind, die als schieberartige Formgebungskerne zur Formgebung von Vertiefungen und/oder Durchbrüchen o.dgl. Aussparungen im Formteil ausgebildet sind. Dieses Verfahren und diese Vorrichtung haben jedoch den Zweck, solche Formteile, z.B. Rohre, herzustellen, die in Form der genannten Erhöhungen und/oder Vertiefungen und/oder Wanddurchbrüche o.dgl. Aussparungen eine etwa bachbettähnliche Fließsohle enthalten, die die Fließgeschwindigkeit des hindurchfließenden Wassers senkt und die Ablagerung von Humus und damit die Ansiedlung von Moosen, Pflanzen o.dgl. möglich macht, so daß also ein derartiges Formteil, das im wesentlichen als horizontales Rohr eines Kanales verlegt wird, nicht zu einer entsprechenden ökologischen Verarmung beim Verlegen führt. Bei derartigen Formteilen, insbesondere Rohren, die etwa horizontal verlegt werden und Kanäle bilden, kommen mit dem Fuß betretbare Stützen in Form von Vertiefungen überhaupt nicht vor.

Weitere Einzelheiten und Vorteile der Erfindung ergeben sich aus der nachfolgenden Beschreibung.

Der vollständige Wortlaut der Ansprüche ist vorstehend allein zur Vermeidung unnötiger Wiederholungen nicht wiedergegeben, sondern statt dessen lediglich durch Nennung der Anspruchsnummer darauf Bezug genommen, wodurch jedoch alle diese Anspruchsmerkmale als an dieser Stelle ausdrücklich und erfindungswesentlich offenbart zu gelten haben. Dabei sind alle in der vorstehenden und folgenden Beschreibung erwähnten Merkmale sowie auch die allein aus der Zeichnung entnehmbaren Merkmale weitere Bestandteile der Erfindung, auch wenn sie nicht besonders hervorgehoben und insbesondere nicht in den Ansprüchen erwähnt sind.

Die Erfindung ist nachfolgend anhand von in den Zeichnungen gezeigten Ausführungsbeispielen näher erläutert.
Es zeigen:
- Fig. 1: einen schematischen axialen Längsschnitt einer Formeinrichtung als Teil einer Maschine zur Formgebung von Formteilen gemäß einem ersten Ausführungsbeispiel, wobei sich Teile der Formeinrichtung in der die Entformung des Formteiles ermöglichenden Freigabestellung befinden,
- Fig. 2 bis 7: jeweils einen schematischen axialen Längsschnitt einer Formeinrichtung als Teil einer Maschine zur Formgebung von Betonteilen gemäß einem zweiten bzw. dritten bzw. vierten bzw. fünften bzw. sechsten bzw. siebten Ausführungsbeispiel, wobei sich auch hier Teile der Formeinrichtung in einer die Entformung des hergestellten Formteiles ermöglichenden Freigabestellung befinden,
- Fig. 8 und 9: jeweils einen schematischen horizontalen Schnitt einer Formeinrichtung gemäß einem achten bzw. neunten Ausführungsbeispiel während der Formung des Formteiles, wobei sich Teile der Formeinrichtung in der Formgebungsstellung befinden.

Die in Fig. 1 als erstes Ausführungsbeispiel dargestellte Formeinrichtung 10 ist Bestandteil einer hier nicht weiter gezeigten Maschine. Sie dient zur Formgebung von Formteilen 11 aus Formmasse, insbesondere von aus Beton, keramischen Massen, Kunststoff oder dergleichen bestehenden Schachtelementen 12, z.B. Schachtringen, Schachthälsen, Rohren o.dgl..Einzelheiten derartiger Formeinrichtungen 10 sowie Formteile 11 sind z.B. aus der DE-PS 31 10 185 ersichtlich, auf die zur Vermeidung unnötiger Wiederholungen hier verwiesen ist. Die Formteile 11 sind hier rotationssymmetrisch. Bei einem anderen, nicht gezeigten Ausführungsbeispiel dagegen sind die Formteile 11 unrund, z.B. oval, elliptisch, eiförmig oder in sonstiger Weise unrund gestaltet. Statt dessen können die Formteile 11 auch vieleckig, z.B. viereckig, beschaffen sein. Beim gezeigten ersten Ausführungsbeispiel ist der Einfachheit halber ein im wesentlichen zylindrisches Formteil 11, insbesondere Schachtelement 12, zur Verdeutlichung dargestellt.

In Anpassung an ein solches herzustellendes Formteil 11 weist die Formeinrichtung 10 einen z.B. etwa hutförmigen Formkern 15 auf, der im Inneren hohl ist und auswechselbar auf einem nicht weiter gezeigten Zentralrüttler befestigt werden kann. Die Befestigung erfolgt z.B. im Bereich einer Fußplatte 16. Der Formkern 15 ist beispielsweise rund. Er hat einen kreisförmigen Deckel 18 und eine zumindest überwiegend zylindrische, nach unten zur Fußplatte 16 führende Kernwandung 19. Zur Formeinrichtung 10 gehört ferner ein äußerer, genauso wie der Formkern 15 auswechselbarer Formmantel 20, der hier ebenfalls im wesentlichen Zylinderform hat und einen oberen Flansch 21 aufweist. Der Formmantel 20 umgibt den Formkern 15 mit radialem Abstand und ist dazu koaxial ausgerichtet. Der zwischen dem Formmantel 20 und dem Formkern 15 gebildete Formraum 14 ist am unteren Ende durch eine Untermuffe 24 abgeschlossen, die der Formgebung des unteren Falzes des Formteiles 11 dient. Die Untermuffe 24 verschließt den Formraum 14 am unteren Ende dicht. Sie kann später beim Abtransport des fertiggestellten Formteiles 11, das darauf aufsitzt, untergriffen werden. Wie ersichtlich ist, ist die Untermuffe 24 paßgenau auf dem Formkern 15 zentriert, auf dem sie mittels daran fester Stützteile 17 ruht. Die Untermuffe 24 ist hier paßgenau in das Innere des Formmantels 20 eingesetzt.

Zur Formeinrichtung 10 gehört ferner wie üblich eine hier nicht sichtbare Obermuffe, die der Formgebung des oberen Falzes des Formteiles 11 dient und maschinenseitig für diese Formgebung heruntergefahren und eingepreßt wird, wenn der Formraum 14 mit Formmasse, z.B. mit Beton, gefüllt worden ist, der durch Einschalten des Zentralrüttlers verdichtet wird mit gleichzeitigem ständigen Nachfüllen der Formmasse, z.B. des Betons, von oben her.

Die Formeinrichtung 10 ist so gestaltet, daß mittels dieser während der Herstellung des Formteiles 11 von innen her mindestens eine mit dem Fuß betretbare Stütze, beim ersten Ausführungsbeispiel vier Stützen 25 bis 28, eingearbeitet werden können, die als einstückiger materialeinheitlicher Bestandteil des Formteiles 11 bei dessen Formgebung aus dessen Formmasse als Vertiefungen gleich mit ausgeformt werden.

Die Stützen 25 bis 28 werden in die Formmasse eingeformt. Da sie dann den Querschnitt reduzieren,können sie in eine innenseitige Wandverdickung 29 z.B. in Gestalt eines Steges eingeformt werden, der im wesentlichen entlang einer inneren Mantellinie des Formteiles 11 verläuft. Die Stützen 25 bis 28 werden dabei aus in die innenseitige Wandverdickung 29 eingeformten Vertiefungen 30 bis 33 bzw. jeweils zwischen den Vertiefungen liegenden und nach innen vorstehenden Vorsprüngen gebildet. Bei der Einformung der Vertiefungen 30 bis 33 wird ein an die Innenfläche 34 des Schachtelementes 12, insbesondere an diejenige der Wandverdickung 29, angrenzender, hochragender und etwa horizontal verlaufender Fußsteg 35 bis 38 ausgeformt, der eine z.B. im wesentlichen ebenflächige Oberseite hat, die mit einer Struktur versehen sein kann. Jeder Fußsteg 35 bis 38 kann beim Besteigen der so gebildeten Leiter wie eine obere Sprosse von Hand erfaßt werden und dient damit als Halt. Im senkrechten Schnitt betrachtet hat jede Vertiefung 30 bis 33 etwa Viereckform mit ebener Decke 39 und ebenem Boden 40, sowie dazu etwa rechtwinklig verlaufender hinterer Wand 41. Der vorn befindliche Fußsteg 35 steht über den etwa horizontalen und ebenen Boden 40 nach oben vor und kann so gut von Hand gefaßt werden. Im Boden 40 ist mindestens ein bodenseitiger und nach unten öffnender Durchlaß 42, z.B. eine Bohrung, ausgeformt. In gleicher Weise, wie die zuvor erläuterte Stütze 25 in Form der Vertiefung 30 gestaltet ist, sind auch die darüber angeordneten Stützen 26 bis 28 in Form der Vertiefungen 31 bis 33 mit den Fußstegen 36 bis 38 ausgebildet. Dabei können die Stützen 25 bis 28, insbesondere Vertiefungen 30 bis 33, zu einer einläufigen Folge untereinander angeordnet sein. Sie können aber statt dessen auch zu einer zweiläufigen Folge mit jeweiligem seitlichen Versatz und Höhenversatz zueinander angeordnet sein.

Jede Vertiefung 30 bis 33, ist mittels eines zugeordneten und entsprechend geformten Gegenstückes am Formkern 15 ausgeformt. Der Formkern 15 kann im übrigen benachbarte Flächenteile aufweisen, mittels denen innenseitig der Längsbereich der innenseitigen Wandverdickung 29, z.B. der Steg, auf den Bereichen geformt wird, die den Vertiefungen 30 bis 33 benachbart sind.

Beim gezeigten ersten Ausführungsbeispiel weist der Formkern 15 für jede Stütze 25 bis 28, d.h. jede Vertiefung 30 bis 33, mit Fußsteg 35 bis 38 jeweils einen für sich allein und in bezug auf den restlichen Teil des Formkernes 15 bewegbaren Formkernteil 45 bis 48 auf, der jeweils mit einem Formkörper 55 bis 58 versehen ist und der nachfolgend immer mit "Aussparkern" bezeichnet ist, ganz gleich ob er als innere Vertiefungen oder vorstehende Vorsprünge formender Formkörper gestaltet ist. Jeder Aussparkern 55 bis 58 hat eine der auszuformenden Vertiefung 30 bis 33 entsprechende Form und ist dieser Vertiefung 30 bis 33 zugeordnet. Jeder Formkernteil 45 bis 48 ist beim ersten Ausführungsbeispiel in Fig. 1 in horizontaler Richtung gemäß Pfeil 44 in Bezug auf den restlichen Teil des Formkernes 15 in die in Fig. 1 gezeigte Freigabestellung zum Formkerninneren hin bewegbar. In dieser Freigabestellung ist die Entformung des hergestellten Formteiles 11 möglich. Ferner ist jeder Formkernteil 45 bis 48 gegensinnig dazu in den Formraum 14 hinein und damit in seine Formgebungsstellung bewegbar, in der dessen Aussparkern 55 bis 58 je eine zugeordnete Vertiefung 30 bis 33 beim Formteil 11, insbesondere Schachtelement 12, einformen kann.

Beim ersten Ausführungsbeispiel in Fig. 1 ist der jeweilige Aussparkern 55 bis 58, im hier nicht dargestellten waagerechten Schnitt betrachtet, etwa kastenförmig ausgebildet. Im senkrechten Schnitt gemäß Fig. 1 hat jeder Aussparkern 55 bis 58 etwa Viereckform. Er ist z.B. etwa rechteckig, quadratisch o.dgl..

Eine weitere Besonderheit des ersten Ausführungsbeispiels in Fig. 1 liegt darin, daß jeder Aussparkern 55 bis 58 jeweils einzeln und für sich am Formkern 15 zwischen der gezeigten Freigabestellung und der Formgebungsstellung bewegbar, z.B. verschiebbar,gehalten und geführt ist. Dazu weist jeder einzelne Aussparkern 55 bis 58 eine eigene Antriebseinrichtung 59 bis 62 auf, die diese Bewegung zwischen der Freigabestellung und der Formgebungsstellung bewirken kann. Die Antriebseinrichtung 59 bis 62 ist im Inneren des Formkernes 15 fest angebracht und besteht z.B. jeweils aus einem druckmittelbetriebenen Arbeitszylinder, der zugleich als horizontales Führungselement für den Formkernteil 45 bis 48 dient, an dem er angreift.

Jeder Aussparkern 55 bis 58 besteht hier nicht aus einem Teil, sondern er ist aus jeweils zwei kernteilen zusammengesetzt, nämlich aus einem oberen, nach unten offenen Kastenteil 65 bis 68 einerseits und einem relativ zum Kastenteil 65 bis 68 in etwa vertikaler Richtung bewegbar, z.B. verschiebbar, geführten und betätigbaren Ergänzungsteil 75 bis 78, der den Kastenboden des Aussparkernes 55 bis 58 bildet und im Inneren des Kastenteiles 65 bis 68 angeordnet ist. Jeder Ergänzungsteil 75 bis 78 ist relativ zum zugeordneten Kastenteil 65 bis 68 zur Formgebung in eine nicht gezeigte Formstellung und vor der Bewegung der Formkernteile 45 bis 48 mit Kastenteilen 65 bis 68 in die in Fig. 1 gezeigte Freigabestellung in seine in Fig. 1 dargestellte Entformungsstellung bewegbar. Die Bewegung jedes Ergänzungsteiles 75 bis 78 relativ zum Kastenteil 65 bis 68 erfolgt hier in etwa vertikaler Richtung gemäß Pfeil 43. Für diese Bewegung weist jedes Ergänzungsteil 75 bis 78 einen eigenen Antrieb 69 bis 72 auf, der z.B. ebenfalls aus einem druckmittelbetriebenen Arbeitszylinder besteht und der eine Verschiebung jedes Ergänzungsteiles 75 bis 78 von der dargestellten Entformungsstellung nach unten in die nicht gezeigte Formstellung und zurück ermöglicht. Dabei wird jedes Ergänzungsteil 75 bis 78 am Kastenteil 65 bis 68 und/oder am Formkernteil 45 bis 48 geführt. Jedes Ergänzungsteil 75 bis 78 weist eine nach unten hin offene Nut 85 bis 88 auf, mittels der der jeweils zugeordnete hochragende Fußsteg 35 bis 38 der Stütze 25 bis 28, insbesondere Vertiefung 30 bis 33, des Formteiles 11 geformt wird. Ersichtlich ist mittels des jeweiligen Ergänzungsteiles 75 bis 78 der Boden 40 und ferner, mittels der Nut 85 bis 88 des Ergänzungsteiles 75 bis 78, der Fußsteg 35 bis 38 formbar.

Jedes Ergänzungsteil 75 bis 78 weist zumindest einen beim ersten Ausführungsbeispiel in Fig. 1 z.B. vertikal nach unten abstehenden Vorsprung 95 bis 98 auf, mittels dessen im Boden 40 der jeweiligen Vertiefung 30 bis 33 der dortige, nach unten offene Durchlaß 42 formbar ist. Der mindestens eine Vorsprung 95 bis 98 besteht z.B. aus einem zylindrischen Bolzen ausreichender Länge.

Ersichtlich bildet jedes Formkernteil 45 bis 48 einen Halter für den daran ausgebildeten Aussparkern 55 bis 58, wobei an diesem Halter die zugeordnete Antriebseinrichtung 59 bis 62 zu einer horizontalen Antriebsbetätigung im Pfeilrichtung 44 angreift. Bei dieser Antriebsbetätigung sind die Aussparkerne 55 bis 58, insbesondere die Kastenteile 65 bis 68, entweder in radialer Richtung oder aber statt dessen entlang einer Sekante, auf jeden Fall in Horizontalrichtung, zwischen der in Fig. 1 gezeigten Freigabestellung und der nicht gezeigten Formgebungsstellung bewegbar und geführt, wobei die Horizontalführung hier allein durch die Antriebseinrichtung 59 bis 62, insbesondere die Arbeitszylinder,erfolgen kann.

Dagegen sind die Ergänzungsteile 75 bis 78 mittels des jeweils zugeordneten Antriebs 69 bis 72 jeweils einzeln in vertikaler Richtung gemäß Pfeil 43 zwischen der dargestellten Entformungsstellung und der nicht dargestellten Formstellung auf und ab bewegbar und geführt. Dabei greift ein nur beim Ergänzungsteil 75 bezeichneter, an die nach unten offene Nut 85 anschließender Teil 79, an dem der zugeordnete Antrieb 69 angreift, durch eine fensterförmige Aussparung 49, die beim Formkernteil 45 eingezeichnet ist, mit Bewegungsspiel hindurch.

Soll ein Formteil 11, insbesondere Schachtelement 12, mit Stützen 25 bis 28 in Form von Vertiefungen 30 bis 33 geformt werden, so werden die einzelnen Formkernteile 45 bis 48 durch Betätigung der zugeordneten Antriebseinrichtungen 59 bis 62 in Fig. 1 nach links in ihre Formgebungsstellung verschoben. Bereits vor dieser Bewegung, während dieser oder anschließend daran können die Ergänzungsteile 75 bis 78 durch Betätigung ihrer Antriebe 69 bis 72 relativ zu den Kastenteilen 65 bis 68 in Fig. 1 nach unten verschoben werden, wobei diese Verschiebebewegung nach unten z.B. dadurch begrenzt wird, daß der beim Ergänzungsteil 75 bezeichnete Teil 79 an der unteren Kante der Aussparung 49 des Formkernteiles 45 anschlägt. Dabei versteht es sich, daß die Antriebseinrichtungen 59 bis 62 und oder die Antriebe 69 bis 72 alle gleichzeitig oder auch jeder für sich und zeitversetzt aktiviert werden können, was durch die Betätigbarkeit jedes einzelnen Aussparkernes 55 bis 58 möglich ist. Die Formkernteile 45 bis 48 können so beschaffen sein, daß diese Flächenteile bilden, mittels denen innere Flächenbereiche des Formteiles 11,insbesondere Schachtelements 12, geformt werden können, z.B. solche Flächenteile, die den Stützen 25 bis 28, insbesondere Vertiefungen 30 bis 33, benachbart sind. Beim ersten Ausführungsbeispiel werden diese Stützen 25 bis 28 in die innenseitige Wandverdickung 29 des Formteiles 11 eingearbeitet. Diese Wandverdickung 29 hat als etwa längs durchgehender Steg beidseitige Innenflächen, die durch hier nicht gezeigte etwa vertikale Flächenteile am Formkern 15 geformt werden können. Die zum Formkerninneren hinweisenden Stirnflächen dieser Wandverdickung 29, innerhalb der die Öffnungen der Vertiefungen 30 bis 33 liegen, können von den zugewandten Flächen der Ergänzungsteile 75 bis 78, die sich an die Nut 85 bis 88 anschließen, geformt werden. Außerdem können für diese Formgebung auch, soweit notwendig, die Formkernteile 45 bis 48 herangezogen werden.

Zum Entformen des hergestellten Formteiles 11, insbesondere Schachtelements 12, werden zunächst die einzelnen Ergänzungsteile 75 bis 78 mittels ihrer Antriebe 69 bis 72 in Fig.1 nach oben in die in Fig. 1 gezeigte Entformungsstellung und dabei in das Innere der Kastenteile 65 bis 68 hinein verschoben. Diese Verschiebebewegung kann z.B. dadurch begrenzt werden, daß die Ergänzungsteile 75 bis 78 innenseitig auf der die Decke 39 bei jeder Vertiefung 30 bis 33 formenden oberen Wandung des Kastenteiles 65 bis 68 anschlagen. Bei dieser Bewegung gelangen die Vorsprünge 95 bis 98 außer Eingriff mit dem Formteil 11, wobei die unteren Enden der Vorsprünge 95 bis 98 einen zumindest geringen Abstand von der etwa ebenflächigen Oberseite des jeweiligen hochragenden Fußsteges 35 bis 38 haben. In dieser Entformungsstellung der Ergänzungsteile 75 bis 78 können nunmehr die Formkernteile 45 bis 48 mit Kastenteilen 65 bis 68 und Ergänzungsteilen 75 bis 78 daran mit Hilfe ihrer Antriebseinrichtungen 59 bis 62 in Pfeilrichtung 44 gemäß Fig. 1 nach rechts in die dargestellte Freigabestellung horizontal verschoben werden. Diese Verschiebebewegung erfolgt in Horizontalrichtung so weit in das Innere des Formkernes 15 hinein, bis das hergestellte Formteil 11 von der die hintere Wand 41 formenden Wandung des jeweiligen Kastenteiles 65 bis 68 völlig freigegeben ist, so daß dann bei einer Entformung des hergestellten Formteiles 11 durch Relativverschiebung relativ z.B. zum Formkern 15 die Aussparkerne 55 bis 58 nicht störend im Wege stehen.

Da beim ersten Ausführungsbeispiel die Ergänzungsteile 75 bis 78 für die Bewegung in ihre Entformungsstellung innerhalb der hergestellten Vertiefung 30 bis 33 nach oben bewegt werden, lassen sich mit derart gestalteten Aussparkernen 55 bis 58 auch solche Vertiefungen 30 bis 33 formen, bei denen der Boden 40 - statt horizontal gemäß Fig. 1 - vom Fußsteg 35 bis 38 ausgehend in Fig. 1 nach außen und dabei nach unten abfallend verläuft. Durch entsprechende Gestaltung der Vorsprünge 95 bis 98 lassen sich natürlich auch andere dementsprechend geformte Durchlässe 42 herstellen.

In Fig. 1 ist schematisch dargestellt, daß die mindestens eine Stütze 25 bis 28 auch noch mit einer Armierung 99 versehen sein kann, die z.B. Bestandteil eines Armierungsteiles 100, z.B. eines Bewehrungskorbes, Bewehrungsringes od. dgl., sein kann, der im Bereich der Stütze eine besondere, daran angepaßte Form hat.

Bei dem in Fig. 2 gezeigten zweiten Ausführungsbeispiel sind für die Teile, die dem ersten Ausführungsbeispiel gemäß Fig. 1 entsprechen, um 100 größere Bezugszeichen verwendet, so daß dadurch zur Vermeidung von Wiederholungen auf die Beschreibung des ersten Ausführungsbeispieles Bezug genommen ist.

Auch beim zweiten Ausführungsbeispiel in Fig. 2 lassen sich mit den dortigen Aussparkernen 155 bis 158, im waagerechten und senkrechten Querschnitt betrachtet, so wie beim ersten Ausführungsbeispiel in Fig. 1 etwa kastenförmige Vertiefungen 130 bis 133 mit hochstehenden Fußstegen 135 bis 138 innerhalb einer innenseitigen Wandverdickung 129 des Formteiles 111 ausformen. Die Gestaltung der Aussparkerne 155 bis 158 entspricht, bis auf nachfolgend erläuterte Unterschiede, ebenfalls derjenigen des ersten Ausführungsbeispieles in Fig. 1.

Abweichend vom ersten Ausführungsbeispiel sind bei der Formeinrichtung 110 gemäß Fig. 2 mehrere Aussparkerne 155 bis 158, insbesondere Kastenteile 165 bis 168, zu einer Gruppe zusammengefaßt und an einem allen gemeinsamen Flächenteil 150 des Formkernes 115 gehalten. Dieser allen Aussparkernen 155 bis 158 gemeinsame Flächenteil 150 des Formkernes 115 ist in horizontaler Richtung relativ zum Formkern 115 mittels eines allen Aussparkernen 155 bis 158 gemeinsamen Antriebes 159, insbesondere eines druckmittelbetriebenen Arbeitszylinders, zwischen der in Fig. 2 gezeigten Freigabestellung und der nicht gezeigten Formgebungsstellung horizontal hin und her verschiebbar, wobei der Antrieb 159 zugleich die Führung für das Flächenteil 150 bei dieser Verschiebebewegung bilden kann. Im Vergleich zu Fig. 1, wo je Aussparkern 55 bis 58 je ein Formkernteil 45 bis 48 vorgesehen ist, sind beim zweiten Ausführungsbeispiel gemäß Fig. 2 somit alle Formkernteile 45 bis 48 zu einem durchgehenden einheitlichen Flächenteil 150 vereinigt, an dem alle Kastenteile 165 bis 168 angebracht sind, wobei der Flächenteil 150 für jeden Ergänzungsteil 175 bis 178 so, wie für den Teil 179 des Ergänzungsteiles 175 gezeigt ist, eine entsprechende Aussparung 149 enthält. Dieser Flächenteil 150, der mittels der Antriebseinrichtung 159 in Pfeilrichtung 144 horizontal hin und her verschiebbar ist, kann im waagerechten Querschnitt betrachtet etwa U-förmig gestaltet sein, wobei dann die beiden die U-Schenkel bildenden Flächenteile innere Flächenbereiche des Formteiles, insbesondere der innenseitigen Wandverdickung 29, formen können. Man erkennt, daß der Flächenteil 150 somit als beweglicher Wandungsteil des Formkernes 115 ausgebildet ist, der Träger der Aussparkerne 155 bis 158 ist.

Ein weiterer Unterschied zum ersten Ausführungsbeispiel besteht beim zweiten Ausführungsbeispiel gemäß Fig. 2 darin, daß auch mehrere Ergänzungsteile 75 bis 78 zu Gruppen zusammengefaßt und mittels eines einzigen allen gemeinsamen Antriebes 169 in vertikaler Richtung gemäß Pfeil 143 zwischen der in Fig. 2 gezeigten Entformungsstellung und der nicht gezeigten Formstellung bewegbar sind. Beim gezeigten zweiten Ausführungsbeispiel sind alle vier Ergänzungsteile 175 bis 178 zu einer einzigen Gruppe zusammengefaßt, die gemeinsam mittels des Antriebes 169 betätigbar ist. Zur gemeinsamen, gleichzeitigen Betätigung aller Ergänzungsteile 175 bis 178 dient hier eine Betätigungseinrichtung 113, die aus einem vertikalen Halter bestehen kann, an dem alle Ergänzungsteile 175 bis 178 befestigt sind, z.B. mittels des beim Ergänzungsteil 175 gezeigten Teiles 179.

Auch beim zweiten Ausführungsbeispiel können alle Aussparkerne 155 bis 158 zu einer einläufigen Folge untereinander angeordnet sein.

Bei einem anderen, nicht gezeigten Ausführungsbeispiel können aber auch beispielsweise zwei Aussparkerne 55 und 57 (Fig. 1) zu einer Gruppe, die zusammen horizontal und vertikal betätigt wird, zusammengefaßt sein, die dann der Formgebung der Vertiefungen 30 bzw. 32 dienen. Ferner können die beiden anderen Aussparkerne 56 und 58 (Fig. 1) zu einer ebenfalls eigenen Gruppe zusammengefaßt sein, die ebenfalls als Gruppe horizontal und vertikal betätigt wird und die der Formgebung der Vertiefungen 31 bzw. 33 dienen. Beide Gruppen von Aussparkernen können zur Bildung einer zweiläufigen Folge mit seitlichem Versatz und Höhenversatz zueinander angeordnet sein. Dabei versteht es sich, daß jede Gruppe von Aussparkernen beim beschriebenen nicht gezeigten Ausführungsbeispiel radial oder auch in Richtung einer Sekante des Formkernes 15; 115 ausgerichtet sein kann.

Ersichtlich lassen sich bei Fig. 1 und 2 mit den beschriebenen Formkörpern in Gestalt der Aussparkerne 55 bis 58 bzw. 155 bis 158 statt der Vertiefungen, die beidseitig durch Wandteile begrenzt sind, auch trittförmige, radial nach innen vorstehende Vorsprünge ausformen, die im Querschnitt genauso aussehen.

Beim in Fig. 3 gezeigten dritten Ausführungsbeispiel sind die Aussparkerne 255 bis 258 ebenfalls zu einer gemeinsam zwischen der gezeigten Freigabestellung und der nicht gezeigten Formgebungsstellung bewegbaren Gruppe zusammengefaßt. Hier bestehen die Aussparkerne 255 bis 258 jeweils aus einem einzigen kastenförmigen Teil, das z.B. auf allen Seiten geschlossen ist. Diese Aussparkerne 255 bis 258 sind hier entlang einer Bogenbahn, die durch den Pfeil 252 verdeutlicht ist, zwischen der gezeigten Freigabestellung und der nicht gezeigten Formgebungsstellung bewegbar und geführt. Gemäß Fig. 3 sind die Aussparkerne 255 bis 258, im vertikalen Querschnitt betrachtet, hier als etwa bogenförmige, z.B. kreisbogenabschnittförmige, Kästen ausgebildet. Die Aussparkerne 255 bis 258 sind am Formkern 215 an der Kernwandung 219 jeweils um eine etwa horizontale Achse 253 schwenkbar gelagert. Die Aussparkerne 255 bis 258 sind über eine gemeinsame Betätigungseinrichtung 251, die von einem allen gemeinsamen Antrieb 259 beaufschlagbar ist, zwischen der Freigabestellung und der Formgebungsstellung schwenkbeweglich. Die gemeinsame Betätigungseinrichtung 251 weist eine Betätigungsstange 254 auf, die hier etwa vertikal gerichtet ist. Alle Aussparkerne 255 bis 258 sind über einen daran festen Arm 263, der sich radial zur horizontalen Achse 253 erstreckt, an der Betätigungsstange 254 in Abstand von der jeweiligen horizontalen Achse 253 schwenkbar angelenkt. Somit verbindet die Betätigungsstange 254 gelenkig alle übereinander befindlichen Arme 263. Der allen gemeinsame Antrieb 259, insbesondere druckmittelbetriebene Arbeitszylinder, greift mit dem Ende seiner Kolbenstange 264 gelenkig an einem Arm 273 an, der z.B. beim in Fig. 3 untersten Aussparkern 255 in Verlängerung des Armes 263 verläuft und damit fest verbunden oder einstückig sein kann.

Bei diesem dritten Ausführungsbeispiel enthält der Formkern 250 in seiner Kernwandung 219 im Bereich jedes Aussparkernes 255 bis 258 Ausnehmungen 274, die der Form und Größe des jeweiligen Aussparkernes 255 bis 258 entsprechen. Die Aussparkerne 255 bis 258 sind somit durch die letzteren entsprechenden Ausnehmungen 274 in der Wandung 219 des Formkernes 215 hindurch zwischen der Freigabestellung gemäß Fig. 3 und der nicht gezeigten Formgebungsstellung bewegbar,und zwar durch Vertikalbetätigung des Antriebes 259 in Pfeilrichtung 244, wobei diese Vertikalbewegung des Antriebes 259 über die Betätigungseinrichtung 251 und aufgrund der Schwenklagerung der Aussparkerne 255 bis 258 in eine bogenförmige Schwenkbewegung der Aussparkerne 255 bis 258 in Pfeilrichtung 252 umgesetzt wird.

Die Formeinrichtung 210 gemäß dem dritten Ausführungsbeispiel macht es somit möglich, Stützen in Form von Vertiefungen 230 bis 233 in die Wandung des Formteiles 211 und dabei so einzuarbeiten, daß sich die jeweilige Vertiefung 230 bis 233 innerhalb dieser Wandung von deren Innenfläche 234 ausgehend in Richtung zu deren Außenfläche 209 hin erstreckt, und dies z.B. in etwa radialer Richtung. Somit werden mittels dieser Formeinrichtung 210 Stützen als innere Vertiefungen 230 bis 233 in die Wandung des Formteiles 211 bei dessen Formgebung einstückig mit eingeformt. Dadurch, daß in die Wandung des Formteiles 211 Stützen in Form von eingearbeiteten Vertiefungen 230 bis 233 eingebracht werden, wird im Bereich dieser Vertiefungen 230 bis 233 der Wandungsquerschnitt des Formteiles 211 reduziert. Diese Querschnittsreduzierung kann dadurch kompensiert werden, daß das Formteil 211 auf dem Bereich, auf dem in dessen Wandung die Vertiefungen 230 bis 233 eingeformt werden, eine äußere, nach außen gerichtete und z.B. im wesentlichen längs verlaufende Wandverdickung 208 erhält, die bei der Formgebung des Formteiles 211 gleich mit ausgeformt wird, und zwar durch entsprechende Gestaltung des Formmantels 220.

Auch bei dem in Fig. 4 gezeigten vierten Ausführungsbeispiel kann durch entsprechende Formgestaltung des Formmantels 320 am Formteil 311 eine äußere, nach außen gerichtete und z.B. im wesentlichen längs durchlaufende Wandverdickung 308 ausgeformt werden, wobei dies auf dem Wandungsbereich des Formteiles 311 geschieht, in dem in die Wandung des Formteiles 311 Stützen in Form von Vertiefungen 330 bis 333 beim Herstellen eingeformt werden. Beim vierten Ausführungsbeispiel gemäß Fig. 4 haben diese Vertiefungen 330 bis 333, im senkrechten Querschnitt betrachtet, etwa die Form eines Vierecks, und zwar hier eines Rhombus. Die Form des Rhombus führt dazu, daß der Boden 340, der bei der Vertiefung 330 eingezeichnet ist, vom jeweils eingeformten Fußsteg 335 bis 338 ausgehend, in radialer Richtung nach außen und nach unten hin schräg abfallend verläuft. Im nicht dargestellten horizontalen Schnitt betrachtet, haben auch beim vierten Ausführungsbeispiel gemäß Fig. 4 die Vertiefungen 330 bis 333 z.B. etwa Rechteckform, wobei auch hier die Vertiefungen 330 bis 333 zu einer einläufigen Folge untereinander angeordnet sein können oder statt dessen zu einer zweiläufigen Folge mit jeweiligem seitlichen Versatz und Höhenversatz zueinander angeordnet sein können.

Die der Ausformung der Vertiefungen 330 bis 333 dienenden Aussparkerne 355 bis 358 sind hier ebenfalls als im horizontalen Querschnitt etwa rechteckförmige Kästen ausgebildet, die im dargestellten vertikalen Schnitt etwa viereckig, und hierbei etwa rhombisch, geformt sind. Alle Aussparkerne 355 bis 358 sind zu einer Gruppe zusammengefaßt und an einem allen gemeinsamen Halter 380 angebracht, der Teil der Betätigungseinrichtung 351 ist. Der Halter 380 erstreckt sich im wesentlichen vertikal. An diesem greift ein Antrieb 359 an, der aus einem druckmittelbetriebenen Arbeitszylinder besteht, der im Inneren des Formkernes 315 schräg angeordnet ist. Die Kolbenstange 364 ist hier mit beiden Enden im Formkern 315 festgelegt, während das Zylindergehäuse des Antriebes 359 in Schrägrichtung gemäß Pfeil 244 auf der Kolbenstange 364 translatorisch verschiebbar ist. Das Gehäuse des Antriebs 359 ist fest mit dem Halter 380 verbunden.Eine schräge Antriebsbetätigung mittels des Antriebes 359 in Pfeilrichtung 244 führt somit dazu, daß die rhombischen Aussparkerne 355 bis 358 dadurch zwischen der dargestellten Freigabestellung und der nicht gezeigten Formgebungsstellung entlang einer Schräglinie translatorisch hin und her bewegt werden können, wobei auch hier die Aussparkerne 355 bis 358 so wie beim dritten Ausführungsbeispiel in Fig. 3 entsprechend geformte und bemessene Ausnehmungen 374 in der Wandung 319 des Formkernes 315 durchgreifen können.

Die Aussparkerne 355 bis 358 werden somit am Formkern 315 entlang einer Schrägbahn zwischen der dargestellten Freigabestellung und der Formgebungsstellung bewegt und geführt, wobei die Führung vom Antrieb 359 übernommen wird. Die mittels der rhombischen Aussparkerne 355 bis 358 in die Wandung des Formteiles 311 einformbaren Vertiefungen 330 bis 333 sind so wie beim dritten Ausführungsbeispiel gemäß Fig. 3 derart beschaffen, daß sich jede Vertiefung 330 bis 333 von der Innenfläche 334 des Formteiles 311 ausgehend in Richtung zu deren Außenfläche erstreckt, z.B. in etwa radialer Richtung.

Bei dem fünften und sechsten Ausführungsbeispiel gemäß Fig. 5 und 6 wird am Formteil 411 eine innenseitige Zwischenwand 407 einstückig ausgeformt, die entlang einer Sekante und/oder etwa parallel zu einer vertikalen Diametralebene des Formteiles 411 verläuft und ein mit dem Formteil 411 einstückiges Teil bildet, das in Abstand von dem davon überdeckten Teil der Innenfläche 434 des Formteiles 411 verläuft. Abgesehen von dieser Zwischenwand 407 hat das Formteil 411 im übrigen Zylinderform mit ringsum gleichbleibendem Querschnitt. Bei diesem Ausführungsbeispiel werden die Stützen 425 bis 428 in dieser Zwischenwand 407 beim Herstellen des Formteiles 411 einstückig mit ausgeformt. Bei einem anderen, nicht gezeigten Ausführungsbeispiel können die Stützen 425 bis 428 auch an der Zwischenwand 407 ausgeformt werden. Diese Stützen 425 bis 428 werden hier dadurch gebildet, daß in die Zwischenwand 407 Vertiefungen 430 bis 433, insbesondere fensterförmige Durchbrüche, in einläufiger oder zweiläufiger Anordnung eingeformt werden. Diese Vertiefungen 430 bis 433 sind, im waagerechten und senkrechten Querschnitt betrachtet, viereckig, z.B. etwa rechteckig.

Für die Formgebung der Vertiefungen 430 bis 433 sind ebenfalls im horizontalen und vertikalen Querschnitt betrachtet rechteckförmige, kastenartige Aussparkerne 455 bis 458 vorgesehen, die zu einer gemeinsamen Gruppe zusammengefaßt an einem Halter 480 angebracht sind. Zur horizontalen Betätigung zwischen der gezeigten Freigabestellung und nicht gezeigten Formgebungsstellung in Pfeilrichtung 444 dient ein einziger Antrieb 459, der am Halter 380 angreift. Analog dem vierten Ausführungsbeispiel gemäß Fig. 4 ist die Kolbenstange 464 des Antriebs 459 mit beiden Enden im Formkern 415 festgelegt und der Zylinder des Antriebs 459 in Pfeilrichtung 444 relativ zur Kolbenstange 464 horizontal verschiebbar.

Beim fünften und sechsten Ausführungsbeispiel gemäß Fig.5 und Fig. 6 trägt der Formkern 415 der Formgebung der Zwischenwand 407 dienende Flächenteile 405 und 406. Diese Flächenteile 405, 406 formen somit innere Flächenbereiche der Zwischenwand 407.

Beim fünften Ausführungsbeispiel in Fig. 5 sind beide Flächenteile 405 und 406 des Formkernes 415 fester Bestandteil des Formkernes 415. Sie sind als zueinander parallel verlaufende Flächenteile 405, 406 gestaltet, die mit beiden Enden an der zylindrischen Kernwandung 419 befestigt sind, wobei der zwischen beiden Flächenteilen 405 und 406 gebildete Zwischenraum, der den Formraum für die Zwischenwand 407 bildet, in Fig. 5 nach oben hin offen ist. Der innen verlaufende Flächenteil 406 enthält den Aussparkernen 455 bis 458 zugeordnete, etwa fensterförmige Ausnehmungen 474, durch die bei Betätigung des Antriebes 459 und Horizontalverschiebung der Aussparkerne 455 bis 458 aus der Freigabestellung gemäß Fig. 5 in die Formgebungsstellung die Aussparkerne 455 bis 458 hindurch in Richtung auf den anderen Flächenteil 405 einfahren können, z.B. so weit, bis sie am anderen Flächenteil 405 anschlagen. Beim fünften Ausführungsbeispiel gemäß Fig. 5 ist somit der Halter 480 lediglich Träger der davon abstehenden Aussparkerne 455 bis 458, ohne daß der Halter 480 an der Formgebung sonstiger Flächenbereiche des Formteiles 411 Anteil hat.

Beim sechsten Ausführungsbeispiel gemäß Fig. 6 dagegen ist der eine Flächenteil 406 mit dem Halter 480 fest verbunden. Er bildet einen relativ zum übrigen Teil des Formkernes 415 beweglichen Flächenteil, der die inneren Flächenbereiche der Zwischenwand 407 formt. Dieser Flächenteil bildet somit ein horizontal bewegliches Formkernsegment, das die Aussparkerne 455 bis 458 trägt und mit diesen zwischen der Freigabestellung gemäß Fig. 6 und der nicht gezeigten Formgebungsstellung horizontal beweglich ist. Der bewegliche Flächenteil 406 kann somit als beweglicher Wandungsabschnitt des Formkernes 415 betrachtet werden.

Das in Fig. 7 gezeigte siebte Ausführungsbeispiel ähnelt dem dritten Ausführungsbeispiel gemäß Fig. 3, so weit es um die im Inneren des Formkernes 515 befindliche Anordnung der Aussparkerne 555 bis 558 geht. Wie beim dritten Ausführungsbeispiel so hat auch das Formteil 511 gemäß dem siebten Ausführungsbeispiel in Fig. 7 eine äußere, nach außen gerichtete und z.B. im wesentlichen längs durchlaufende Wandverdickung 508, die bei der Herstellung des Formteiles 511 mit ausgeformt ist. Um hier Formmasse und Gewicht zu sparen, sind gemäß Fig. 7 in diese äußere Wandverdickung 508 von außen her nach außen offene Aussparungen 581 bis 583 eingeformt, die jeweils auf Höhe zwischen zwei vertikal übereinander folgenden, in die Wandung des Formteiles 511 eingeformten Vertiefungen 530 bis 533 vorgesehen sind. Diese äußeren Aussparungen 581 bis 583 sind im Querschnitt hier etwa dreieckförmig, wodurch sich ein möglichst gleichmäßiger Querschnitt der Wandung des Formteils 511 in diesem Bereich ergibt. Für die Einformung der Aussparungen 581 bis 583 weist der Formmantel 520 Wandungsdurchbrüche 591 bis 593 auf, wobei dem Formmantel 520 in Höhe dieser Wandungsdurchbrüche 591 bis 593 äußere Aussparkerne 594 zugeordnet sind, die mittels eines Antriebes 590, z.B. eines druckmittelbetriebenen Arbeitszylinders, in horizontaler Richtung von außen nach innen durch die Wandungsdurchbrüche 591 bis 593 in die Formgebungsstellung bzw. gegensinnig zurück in die Freigabestellung bewegbar sind. Der Antrieb 590 kann dabei zugleich als Horizontalführung für die Aussparkerne 594 dienen, die zu einer Gruppe zusammengefaßt an einem Halter 589 befestigt sind. Bei einem anderen, nicht gezeigten Ausführungsbeispiel sind die äußeren Aussparkerne 594 jeweils einzeln mittels eines separaten, zugeordneten Antriebes betätigbar.

Bei dem in Fig. 8 gezeigten achten Ausführungsbeispiel ist verdeutlicht, daß beim dortigen Formteil 611, und zwar bei der innenseitigen Wandverdickung 629, die als nach innen vorstehender und in vertikaler Richtung längs durchlaufender Steg ausgebildet ist, im Bereich der eingeformten Vertiefungen 630, 631 diese beidseitig begrenzende Wandteile 602, 603 und 604 am Formteil 611 ausgeformt werden. Die Wandteile 602 und 604 haben in Fig. 8 beidseitige Außenflächen. Zur Formgebung dieser Außenflächen dienen entsprechende, am Formkern 615 fest angebrachte Flächenteile 622 und 623. Die zum Inneren des Formkernes 615 weisende Vorderfläche der innenseitigen Wandverdickung 629 wird hier vom Flächenteil 650 gebildet, der in horizontaler Richtung gemäß Pfeil 644 mittels des Antriebes 659 in die in Fig. 8 gezeigte Formgebungsstellung bzw. gegensinnig in das Innere des Formkernes 615 hinein in die Freigabestellung bewegbar ist, z.B. ähnlich dem zweiten Ausführungsbeispiel gemäß Fig. 2. Man erkennt, daß am Flächenteil 650 beidseitige Aussparkerne 655 und 656 angebracht sind, die z.B. in Höhenrichtung und seitlich zueinander versetzt plaziert sind und die Einformung von zu einer zweiläufigen Folge angeordneten Vertiefungen 630, 631 und weitere ermöglichen. Auch hierbei können somit Aussparkerne 655 der einen Gruppe und Aussparkerne 656 der anderen Gruppe zu einer gemeinsamen, am Flächenteil 650 angebrachten Gruppe zusammengefaßt sein. Beim achten Ausführungsbeispiel gemäß Fig. 8 wird somit die radial nach innen weisende Schmalfläche der Wandteile 602, 603 und 604 sowie der Flächenbereich zwischen den einzelnen Vertiefungen 630, 631 und weiteren vom Flächenteil 650 geformt.

Auch bei dem in Fig. 9 gezeigten neunten Ausführungsbeispiel wird am Formteil 711 eine innenseitige Wandverdickung 729 eingeformt, in die z.B. in einer einläufigen Folge untereinander Vertiefungen 730 in beschriebener Weise eingebracht werden. Die beidseitigen Wandteile 702 und 704 werden auch hier von Flächenteilen 722 und 723 geformt, die am Formkern 715 befestigt sind. Diese Flächenteile 722 und 723 sind im Querschnitt so gestaltet, daß dadurch bei der jeweiligen Wandverdickung 729, insbesondere dem so gestalteten Steg, an der Außenseite der Wandteile 702, 704 von Hand faßbare Greifteile ausgeformt werden, die z.B. als quer abstehende und vorzugsweise längs durchlaufende Handlaufleisten 701 geformt sind. Die zum Inneren des Formkernes 715 weisende Fläche der innenseitigen Wandverdickung 729 kann so wie beim achten Ausführungsbeispiel gemäß Fig. 8 z. B. von einem Flächenteil 750 geformt werden, an dem der Antrieb 759 analog Fig. 8 angreift.

Bei den beschriebenen Ausführungsbeispielen gemäß Fig. 1 bis 9 hat das jeweilige Formteil damit einstückige Elemente. Diese bestehen beim ersten und zweiten Ausführungsbeispiel gemäß Fig. 1 bzw. 2 aus der etwa stegförmigen, innenseitigen Wandverdickung 29 bzw. 129. Ersichtlich ist die Untermuffe 24 bzw. 124 an diese innenseitige Wandverdickung 29 bzw. 129 dadurch angepaßt, daß die Untermuffe 24 bzw. 124 im Bereich der Wandverdickung 29 bzw. 129 ein entsprechend geformtes und angepaßtes, die Wandverdickung 29 bzw. 129 tragendes Stützteil 84 bzw. 184 aufweist, das mit der Untermuffe 24 bzw. 124 einstückig ist.

Das gleiche gilt auch für die Ausführungsbeispiele in Fig. 8 und 9 hinsichtlich der dortigen innenseitigen Wandverdickung 629 bzw. 729. Auch bei diesen Ausführungsformen der Formeinrichtung 610 bzw. 710 ist die Untermuffe, wie nicht weiter gezeigt ist, zur Abstützung der Wandteile 602 bis 604 bzw. 702, 704 mit entsprechend geformten und bemessenen Stützteilen versehen.

Bei den Ausführungsbeispielen gemäß Fig. 3, 4 und 7, bei denen das Formteil 211, 311, 511 außen mit einer äußeren Wandverdickung 208, 308, 508 versehen ist, ist die Untermuffe 224 bzw. 324 bzw. 524 im Bereich dieser äußeren Wandverdickung mit einem entsprechenden Stützteil 284 bzw. 384 bzw. 584 versehen.

Bei den Ausführungsbeispielen in Fig. 5 und 6, bei denen das Formteil 411 mit einer Zwischenwand 407 ausgebildet wird, ist die Untermuffe 424 im Bereich dieser zu formenden Zwischenwand 407 mit einem Stützteil 484 versehen, der hier aus einem entsprechend bemessenen und angeordneten Verbindungssteg besteht.

## Patentansprüche

1. Verfahren zum Herstellen von Formteilen aus Formmasse, insbesondere von aus Beton, Polymerbeton, Schwefelbeton oder dergleichen Betonmassen, keramischen Massen, Kunststoff oder dergleichen bestehenden Schachtelementen, z.B. Schachtringen, Schachthälsen, Rohren o. dgl., bei dem in einer aus Formkern und Formmantel gebildeten Form, die endseitig abgeschlossen ist, die darin eingebrachte Formmasse geformt wird und hiernach
das Formteil durch Relativverschiebung in Bezug auf den Formkern und/oder Formmantel entformt wird, wobei während der Herstellung von innen her mindestens eine mit dem Fuß betretbare Stütze oder mehrere Stützen als Bestandteil des Formteiles bei dessen Formgebung aus dessen Formmasse gleich mit ausgeformt werden,
**dadurch gekennzeichnet**,
daß die jeweilige Stütze (25 bis 28; 125 bis 128; 225 bis 228; 325 bis 328; 425 bis 428; 530 bis 533; 630,631;730) im Bereich einer innenseitigen und/oder äußeren Wandverdickung (29;129;629;729;208;308;508) des Formteiles (11; 111;211;311;411;511;611;711) als Vertiefung (30 bis 33; 130 bis 133; 630,631;730) im Inneren der Wandverdickung (29;129;629;729) einstückig ausgeformt wird oder daß am Formteil (411) eine innenseitige Zwischenwand (407) einstückig ausgeformt und die jeweilige Stütze (425 bis 428) an oder in der Zwischenwand (407) als Vertiefung (430 bis 433) einstückig eingeformt wird.

2. Verfahren nach Anspruch 1,
**dadurch gekennzeichnet**,
daß die Formmasse zum Formen verdichtet wird, insbesondere durch Rütteln od.dgl. Vibrationen.

3. Verfahren nach Anspruch 1 oder 2,
**dadurch gekennzeichnet**,
daß das geformte, mit den eingeformten Stützen (25 bis 28; 125 bis 128;225 bis 228;325 bis 328; 425 bis 428; 530 bis 533;630,631;730) versehene Formteil (11;111;211;311;411; 511;611;711) gleich nach der Formgebung aus der Form entschalt wird, bevor das Bindemittel der Formmasse abgebunden hat.

4. Verfahren nach einem der Ansprüche 1 bis 3,
**dadurch gekennzeichnet,**
daß als innenseitige Wandverdickung (29; 129; 629; 729) ein im wesentlichen längs verlaufender, z.B. entlang einer inneren Mantellinie des Formteiles (11; 111; 611; 711) verlaufender, Steg, z.B. in Form etwa einer Längsleiste, ausgeformt wird.

5. Verfahren nach einem der Ansprüche 1 bis 4,
**dadurch gekennzeichnet,**
daß bei der jeweiligen innenseitigen Wandverdickung (29; 129; 629; 729), insbesondere beim jeweiligen Steg, in dessen Innerem oder an seiner Außenseite von Hand faßbare Greifteile einstückig ausgeformt werden, z.B. quer abstehende und vorzugsweise längs durchlaufende Handlaufleisten (701).

6. Verfahren nach einem der Ansprüche 1 bis 3,
**dadurch gekennzeichnet,**
daß die Zwischenwand (407) als entlang einer Sekante und/oder etwa parallel zu einer vertikalen Diametralebene des Formteiles (411) verlaufendes einstückiges Teil ausgeformt wird, welches in Abstand von dem davon überdeckten Teil der Innenfläche (434) des Formteiles (411) verläuft , und daß in die Zwischenwand (407) zur Bildung einer oder mehrerer Stützen (425 bis 428) die Vertiefungen (430 bis 433), insbesondere Durchbrüche, z.B. Fenster, in einläufiger oder zweiläufiger Anordnung eingeformt werden.

7. Verfahren nach einem der Ansprüche 1 bis 6,
**dadurch gekennzeichnet,**
daß man, im senkrechten Querschnitt betrachtet, etwa viereckige, z.B. rechteckige, quadratische, rhombische oder dergleichen geformte Vertiefungen (30 bis 33; 130 bis 133; 330 bis 333; 430 bis 433; 630, 631; 730) einformt.

8. Verfahren nach einem der Ansprüche 1 bis 7,
**dadurch gekennzeichnet,**
daß bei den Vertiefungen (30 bis 33; 130 bis 133; 230 bis 233; 330 bis 333; 530 bis 533; 630, 631; 730) ein an die Innenfläche der innenseitigen Wandverdickung (29; 129; 629; 729) oder der Zwischenwand (407) oder der Wandung des Formteiles (211; 311; 511) angrenzender, hochragender und etwa horizontal verlaufender Fußsteg (35 bis 38, 135 bis 138; 235 bis 238; 335 bis 338) ausgeformt wird, der auch von Hand faßbar ist.

9. Verfahren nach Anspruch 8,
**dadurch gekennzeichnet,**
daß am Fußsteg (35 bis 38; 135 bis 138; 235 bis 238; 335 bis 338) eine im wesentlichen ebenflächige Oberseite ausgeformt wird, die vorzugsweise eine Struktur aufweist.

10. Verfahren nach einem der Ansprüche 1 bis 9,
**dadurch gekennzeichnet,**
daß man, im waagerechten und/oder senkrechten Querschnitt betrachtet, etwa kastenförmige Vertiefungen (30 bis 33; 130 bis 133; 430 bis 433; 630, 631; 730) ausformt, wobei deren Boden (40; 340) z.B. etwa horizontal oder vom Fußsteg (235 bis 238; 335 bis 338) ausgehend nach außen und unten hin abfallend verlaufen kann.

11. Verfahren nach einem der Ansprüche 1 bis 10,
**dadurch gekennzeichnet,**
daß man bei den Vertiefungen (30 bis 33; 130 bis 133) zumindest einen bodenseitigen, nach unten öffnenden Durchlaß (42; 142) ausformt.

12. Verfahren nach einem der Ansprüche 1 bis 11,
**dadurch gekennzeichnet,**
daß die Form im Bereich der innenseitigen Wandverdickung (29; 129; 629; 729), z.B. des Steges, und/oder der Zwischenwand (407) und/oder der äußeren Wandverdickung (208; 308; 508) an einem Ende mittels eines in seiner Form daran angepaßten Abschlußteiles (24, 84; 124, 184; 224, 284; 324, 384; 424, 484; 524, 584) endseitig abgeschlossen wird.

13. Verfahren nach einem der Ansprüche 1 bis 12,
**dadurch gekennzeichnet,**
daß die Form innenseitig auf dem Längsbereich der innenseitigen Wandverdickung (29; 129; 629; 729), z.B. des Steges, oder der Zwischenwand (407) mittels daran angepaßter Flächenteile (150; 405, 406; 622, 623, 650; 722, 723, 750) des Formkernes (115; 415; 615; 715) abgeschlossen wird.

14. Verfahren nach einem der Ansprüche 1 bis 13,
**dadurch gekennzeichnet,**
daß die mindestens eine Vertiefung (30 bis 33; 130 bis 133; 230 bis 233; 330 bis 333; 430 bis 433; 530 bis 533; 630, 631; 730) mittels eines zugeordneten und entsprechend geformten Gegenstücks am Formkern (15; 115; 215; 315; 415; 515; 615; 715) ausgeformt wird.

15. Verfahren nach einem der Ansprüche 1 bis 14,
**dadurch gekennzeichnet,**
daß die mindestens eine Stütze (25 bis 28; 125 bis 128; 225 bis 228; 325 bis 328; 425 bis 428) mit einer Armierung (99), z.B. einem Teil eines Bewehrungsteiles (100) des Formteiles 11; 111; 211; 311; 411; 511; 611; 711), versehen wird, vorzugsweise während der Formgebung.

16. Formeinrichtung zum Herstellen von Formteilen aus Formmesse, insbesondere von aus Beton,Polymerbeton, Schwefelbeton oder dergleichen Betonmassen, keramischen Massen,Kunststoff oder dergleichen bestehenden Schachtelementen, z.B. Schachtringen, Schachthälsen, Rohren o.dgl., insbesondere zur Durchführung des Verfahrens nach einem oder mehreren der vorangehenden Ansprüche 1 bis 15, mit einer aus einem Formkern (15) und einem äußeren Formmantel (20) gebildeten Form, die endseitig, z.B. mittels einer Untermuffe (24) und einer Obermuffe, abgeschlossen werden kann, wobei der Formkern (15) zumindest einen Formkernteil aufweist, der in Bezug auf den restlichen Teil des Formkernes (15) zum Entformen aus dessen Formgebungskontur heraus in irgendeiner Richtung zum Formkerninneren in eine Freigabestellung und zurück in eine Formgebungsstellung bewegbar ist, wobei der Formkernteil zumindest eine Vertiefung in das Formteil einformen kann,
**dadurch gekennzeichnet,**
daß der je Vertiefung (30 bis 33; 130 bis 133; 230 bis 233; 330 bis 333; 430 bis 433; 530 bis 533; 630 bis 631; 731) vorgesehene Formkernteil als Formkörper (55 bis 58, 155 bis 158; 255 bis 258; 355 bis 358; 455 bis 458; 555 bis 558; 655, 656; 755) mit einer solchen Form und Abmessung ausgebildet ist, die die Ausformung mindestens einer in die Wandung eingetieften, mit dem Fuß betretbaren Stütze (25 bis 28; 125 bis 128; 225 bis 228; 325 bis 328; 425 bis 428) in Gestalt einer Vertiefung (30 bis 33; 130 bis 133; 630,631;730) ermöglichen.

17. Formeinrichtung nach Anspruch 16,
**dadurch gekennzeichnet,**
daß der jeweilige Formkörper (55 bis 58; 155 bis 158; 255 bis 258; 355 bis 358; 455 bis 458; 555 bis 558; 655, 656, 755), im waagerechten Schnitt betrachtet, etwa kastenförmig ausgebildet ist.

18. Formeinrichtung nach Anspruch 16 oder 17,
**dadurch gekennzeichnet,**
daß der jeweilige Formkörper (55 bis 58; 155 bis 158; 255 bis 258; 355 bis 358; 455 bis 458; 555 bis 558; 655, 656; 755), im senkrechten Querschnitt betrachtet, etwa bogenförmig (Fig. 3, 7) oder viereckig, z.B. rechteckig, quadratisch, rhombisch o. dgl. geformt ist.

19. Formeinrichtung nach einem der Ansprüche 16 bis 18,
**dadurch gekennzeichnet,**
daß jeder Formkörper (55 bis 58) jeweils einzeln und für sich am Formkern (15) zwischen der Formgebungsstellung und der Freigabestellung bewegbar. z.B. verschiebbar, gehalten und geführt ist.

20. Formeinrichtung nach einem der Ansprüche 16 bis 19,
**dadurch gekennzeichnet,**
daß jeder einzelne Formkörper (55 bis 58) eine eigene, diesen zwischen der Formgebungsstellung und der Freigabestellung bewegende Antriebseinrichtung (59 bis 62) aufweist.

21. Formeinrichtung nach einem der Ansprüche 16 bis 20,
**dadurch gekennzeichnet,**
daß der jeweilige Formkörper aus mehreren Kernteilen oder aus einem einzigen Teil gebildet ist.

22. Formeinrichtung nach Anspruch 21,
**dadurch gekennzeichnet,**
daß jeder aus mehreren Kernteilen zusammengesetzte Formkörper (55 bis 58; 155 bis 158) einen Kastenteil (65 bis 68; 165 bis 168) und einen relativ zum Kastenteil zwischen einer Formstellung und einer Entformungsstellung bewegbar. z.B. verschiebbar, geführten und betätigbaren Ergänzungsteil (75 bis 78; 175 bis 178) aufweist, der zur Formgebung in seine Formstellung und vor der Bewegung des kastenteils (65 bis 68; 165 bis 168) in dessen Freigabestellung in seine Entformungsstellung bewegbar ist.

23. Formeinrichtung nach Anspruch 22,
**dadurch gekennzeichnet,**
daß der Ergänzungsteil (75 bis 178; 175 bis 178) den Kastenboden des Formkörpers (55 bis 58; 155 bis 158) bildet.

24. Formeinrichtung nach Anspruch 22 oder 23,
**dadurch gekennzeichnet,**
daß der Ergänzungsteil (75 bis 78; 175 bis 178) im Inneren des vorzugsweise nach unten offenen Kastenteils (65 bis 68; 156 bis 168) angeordnet ist.

25. Formeinrichtung nach einem der Ansprüche 22 bis 24,
**dadurch gekennzeichnet,**
daß der Ergänzungsteil (75 bis 78; 175 bis 178) eine nach unten hin offene Nut (85 bis 88) aufweist, mittels der ein hochragender Fußsteg (35 bis 38; 135 bis 138) einer Vertiefung (30 bis 33; 130 bis 133), im Formteil (11; 111) formbar ist.

26. Formeinrichtung nach einem der Ansprüche 22 bis 25,
**dadurch gekennzeichnet,**
daß mittels des Ergänzungsteils (75 bis 78; 175 bis 178) der Boden (40; 140) einer Vertiefung (30 bis 33; 130 bis 133) im Formteil (11; 111) formbar ist.

27. Formeinrichtung nach einem der Ansprüche 22 bis 26,
**dadurch gekennzeichnet,**
daß dar Ergänzungsteil (75 bis 78; 175 bis 178) mindestens einen z.B. vertikal nach unten abstehenden Vorsprung (95 bis 98) aufweist, mittels dessen im Boden (40; 140) einer Vertiefung (30 bis 33; 130 bis 133) im Formteil (11; 111) ein nach unten offener Durchlaß (42; 142) formbar ist.

28. Formeinrichtung nach einem der Ansprüche 22 bis 27,
**dadurch gekennzeichnet,**
daß jeder Ergänzungsteil (75 bis 78) mittels eines eigenen Antriebes (69 bis 72), z.B. eines druckmittelbetriebenen Arbeitszylinders, relativ zum Kastenteil (65 bis 68) zwischen seiner Formstellung und seiner Entformungsstellung bewegbar ist.

29. Formeinrichtung nach einem der Ansprüche 16 bis 28,
**dadurch gekennzeichnet,**
daß jeder Formkörper (55 bis 58), insbesondere jeder Kastenteil (65 bis 68), mittels eines eigenen Antriebes (59 bis 62), z.B. eines druckmittelbetriebenen Arbeitszylinders, zwischen der Formgebungsstellung und der Freigabestellung bewegbar ist.

30. Formeinrichtung nach einem der Ansprüche 16 bis 28,
**dadurch gekennzeichnet,**
daß mehrere Formkörper (155 bis 158; 255 bis 258; 355 bis 358; 455 bis 458; 555 bis 558; 655, 656; 755), insbesondere mehrere Kastenteile (165 bis 168), zu Gruppen zusammengefaßt und gemeinsam mittels eines allen gemeinsamen Antriebes (159; 259; 359; 459; 559; 659; 759), z.B. eines druckmittelbetriebenen Arbeitszylinders, zwischen der Formgebungsstellung und der Freigabestellung bewegbar sind.

31. Formeinrichtung nach Anspruch 30,
**dadurch gekennzeichnet,**
daß die zusammengefaßten Formkörper (155 bis 158; 255 bis 258; 355 bis 358; 455 bis 458; 555 bis 558; 655, 656; 755) über eine gemeinsame, vom Antrieb (159; 259; 359; 459, 559; 659; 759) beaufschlagbare Betätigungseinrichtung (251; 351; 451; 551) zwischen der Formgebungsstellung und der Freigabestellung bewegbar sind.

32. Formeinrichtung nach Anspruch 31,
**dadurch gekennzeichnet,**
daß die gemeinsame Betätigungseinrichtung (251; 351; 451; 551) einen Halter (150; 380; 480; 650; 750), an dem die Formkörper (155 bis 158; 355 bis 358; 455 bis 458; 655, 656; 755), insbesondere Kastenteile (165 bis 168), gehalten sind, und einen am Halter angreifenden Antrieb (159; 359; 459; 659; 759) aufweist.

33. Formeinrichtung nach einem der Ansprüche 22 bis 32,
**dadurch gekennzeichnet,**
daß mehrere Ergänzungsteile (175 bis 178) zu Gruppen zusammengefaßt und gemeinsam mittels eines allen gemeinsamen Antriebes (169), z.B. eines druckmittelbetriebenen Arbeitszylinders, zwischen der Formstellung und der Entformungsstellung bewegbar sind.

34. Formeinrichtung nach einem der Ansprüche 16 bis 33,
**dadurch gekennzeichnet,**
daß die Formkörper (55 bis 58; 155 bis 158; 455 bis 458; 655, 656; 755), insbesondere die Kastenteile (65 bis 68; 165 bis 168), in radialer Richtung oder längs einer Sekante und dabei horizontal zwischen der Freigabestellung und der Formgebungsstellung bewegbar und geführt sind.

35. Formeinrichtung nach einem der Ansprüche 22 bis 24,
**dadurch gekennzeichnet**,
daß die Ergänzungsteile (75 bis 78; 175 bis 178) in vertikaler Richtung zwischen der Entformungsstellung und der Formstellung auf und ab bewegbar und geführt sind.

36. Formeinrichtung nach einem der Ansprüche 16 bis 35,
**dadurch gekennzeichnet,**
daß die Formkörper (255 bis 258; 355 bis 358; 455 bis 458; 555 bis 558), insbesondere Kästen, durch diesen entsprechende Ausnehmungen (274; 374; 474; 574) in der Wandung (219; 319; 406; 519), des Formkernes (215; 315; 415; 515) hindurch zwischen der Freigabestellung und der Formgebungsstellung bewegbar sind.

37. Formeinrichtung nach einem der Ansprüche 16 bis 36,
**dadurch gekennzeichnet,**
daß der Formkern (15; 115; 415; 615; 715) mindestens einen relativ dazu beweglichen Flächenteil (45 bis 48; 150; 406; 650; 750) aufweist, mittels dessen innere Flächenbereiche des Formteiles, insbesondere solche, die den Vertiefungen benachbart sind, formbar sind.

38. Formeinrichtung nach Anspruch 37,
**dadurch gekennzeichnet,**
daß der Flächenteil (45 bis 48; 150; 406; 650; 750) zusammen mit dem Antrieb (159; 459; 659; 759) betätigbar ist, der der Bewegung der Formkörper (155 bis 158; 455 bis 458; 655, 656; 755) dient.

39. Formeinrichtung nach Anspruch 37 oder 38,
**dadurch gekennzeichnet,**
daß der Flächenteil (45 bis 48; 150; 406; 650; 750) ein Formkernsegment bildet, das mindestens einen Formkörper (55 bis 58; 155 bis 158; 455 bis 458; 655, 656; 755) trägt und zwischen der Freigabestellung und der Formgebungsstellung bewegbar ist.

40. Formeinrichtung nach einem der Ansprüche 37 bis 39,
**dadurch gekennzeichnet,**
daß der Flächenteil (45 bis 48; 150; 406; 650; 750) als beweglicher Wandungsabschnitt des Formkernes (15; 115; 415; 615; 715) ausgebildet ist.

41. Formeinrichtung nach einem der Ansprüche 16 bis 40,
**dadurch gekennzeichnet,**
daß der Flächenteil (45 bis 48; 150; 406; 650; 750) als Halter des mindestens einen Formkörpers (55 bis 58; 155 bis 158; 455 bis 458; 655, 656; 755), z.B. des Kastenteiles, ausgebildet ist.

42. Formeinrichtung nach einem der Ansprüche 16 bis 41,
**dadurch gekennzeichnet,**
daß die dem endseitigen Abschluß des Formraumes dienenden Abschlußteile, insbesondere die Untermuffe (24; 124; 224; 324; 424; 524), an die Form des herzustellenden Formteiles (11; 111; 211; 311; 411; 511; 611; 711) angepaßte, z.B. eine innere Wandverdickung (29; 129; 529; 729) oder eine äußere Wandverdickung (208; 308; 508) oder eine Zwischenwand (407) des Formteiles tragende, Stützteile (84, 184; 284; 384; 484; 584) aufweisen.

43. Formeinrichtung nach einem der Ansprüche 16 bis 42,
**dadurch gekennzeichnet**,
daß die Form mindestens einen Rüttler oder dergleichen Vibrator aufweist, mittels dessen eine Rüttlung oder dergleichen Vibration unter Verdichtung der Formmasse erfolgt.

44. Formeinrichtung nach Anspruch 43,
**gekennzeichnet durch**
mindestens einen im Formkern angeordneten Zentralrüttler.

## Claims

1. A method of making moulded parts from a moulding composition, particularly from concrete, concrete polymer, sulphur concrete or like concrete compositions, ceramic compositions, synthetic plastics material or like existing shaft elements, e.g. shaft rings, taper shaft rings, tubes or the like, in which, in a mould consisting of a mould core and mould casing and which is closed at one end, the moulding composition introduced therein is moulded, after which the moulded part is removed by relative displacement in respect of the mould core and/or mould casing, whereby during production, while the moulded part is being shaped, at least one support or a plurality of supports on which it is possible to tread is or are formed at the same time and from the same moulding composition, characterised in that the respective support (25 to 28; 125 to 128; 225 to 228; 325 to 328; 425 to 428; 530 to 533; 630, 631, 730) is, in the region of an internal and/or external wall thickening (29; 129; 629; 729; 208; 308; 508) of the moulded part (11; 111; 211; 311; 411; 511; 611; 711) integrally moulded as a depression (30 to 33; 130 to 133; 630; 631; 730) in the interior of the wall thickening (29; 129; 629; 729) or in that an interior intermediate wall (407) is integrally formed on the moulded part (411) and the respective support (425 to 428) is integrally moulded onto or in the intermediate wall (407) as a depression (430 to 433).

2. A method according to Claim 1, characterised in that for moulding, the moulding composition is compacted, particularly by riddling or like vibrations.

3. A method according to Claim 1 or 2, characterised in that the moulded part (11; 111; 211; 311; 411; 511; 611; 711) provided with the integrally moulded supports (25 to 28; 125 to 128; 225 to 228; 325 to 328; 425 to 428; 530 to 533; 630; 631; 730) is removed from the mould directly after it has been shaped and before the binder in the moulding composition has set.

4. A method according to one of Claims 1 to 3, characterised in that as an internal wall thickening (29; 129; 629; 729) a substantially longitudinally extending web which for example extends along an inner generatrix of the moulded part (11; 111; 611; 711) is moulded, for instance in the form of a longitudinal strip.

5. A method according to one of Claims 1 to 4, characterised in that where the respective interior wall thickening (29; 129; 629; 729) is concerned and in particular with reference to the respective web, in the interior or on the outside of which gripper parts which can be hand-grasped are integrally moulded, e.g. hand rails (701) which protrude transversely and extend preferably longitudinally.

6. A method according to one of Claims 1 to 3, characterised in that the intermediate wall (407) is moulded as a one-piece part which extends along a secant and/or substantially parallel with a vertical diametral plane through the moulded part (411) and which extends at a distance from that part of the inner surface (434) of the moulded part (411) which it covers and in that for forming one or a plurality of supports (425 to 428), the depressions (430 to 433), particularly apertures, e.g. windows, are moulded into the intermediate wall (407), in a straight-line or dog-leg arrangement.

7. A method according to one of Claims 1 to 6, characterised in that, viewed in vertical section, substantially quadrilateral, e.g. rectangular, square, rhombic or like formed depressions (30 to 33; 130 to 133; 330 to 333; 430 to 433; 630; 631; 730) are moulded into the moulded part.

8. A method according to one of Claims 1 to 7, characterised in that in the case of the depressions (30 to 33; 130 to 133; 230 to 233; 330 to 333; 530 to 533; 630, 631, 730) an upright and substantially horizontally extending step (35 to 38; 135 to 138; 325 to 328; 335 to 338) adjacent the inner surface of the interior wall thickening (29; 129; 629; 729) or the intermediate wall (407) or the wall of the moulded part (211; 311; 511) is produced by moulding and can also be gripped by hand.

9. A method according to Claim 8, characterised in that there is moulded on the step (35 to 38; 135 to 138; 235 to 238; 335 to 338) a substantially flat upper surface which preferably has a texture.

10. A method according to one of Claims 1 to 9, characterised in that viewed in the horizontal and/or vertical cross-section, substantially box-shaped depressions (30 to 33; 130 to 133; 430 to 433; 630;. 631; 730) are formed, their bottoms (40; 340) possibly extending for example somewhat horizontally or sloping outwardly and downwardly from the step (235 to 238; 335 to 338).

11. A method according to one of Claims 1 to 10, characterised in that in the case of the depressions (30 to 33; 130 to 133) at least one downwardly opening aperture (42; 142) is formed in the bottom.

12. A method according to one of Claims 1 to 11, characterised in that in the area of the internal wall thickening (29; 129; 629; 729), e.g. the web and/or the intermediate wall (407) and/or the outer wall thickening (208; 308; 508) the mould is closed at one end by means of a matchingly shaped closure part (24; 84; 124; 184; 224; 284; 324; 384; 424; 484; 524; 584).

13. A method according to one of Claims 1 to 12, characterised in that the mould is closed on the inside on the longitudinal part of the internal wall thickening (29; 129; 629; 729), e.g. of the web, or the intermediate wall (407) by means of adapted surface parts (150; 405; 406; 622; 623; 650; 722; 723; 750) of the mould core (115; 415; 615; 715).

14. A method according to one of Claims 1 to 13, characterised in that the at least one depression (30 to 33; 130 to 133; 230 to 233; 330 to 333; 430 to 433; 530 to 533; 630; 631; 730) is moulded by means of an associated and correspondingly shaped matching piece on the mould core (15; 115; 215; 315; 415; 515; 615; 715).

15. A method according to one of Claims 1 to 14, characterised in that the at least one support (25 to 28; 125 to 128; 225 to 228; 325 to 328; 425 to 428) is provided with a reinforcement (99), e.g. a part of a reinforcing part (100) of the moulded part (11; 111; 211; 311; 411; 511; 611; 711), preferably during the shaping by moulding.

16. A moulding means for producing moulded parts from moulding composition, particularly for producing shaft element, e.g. shaft rings, taper shaft rings, tubes or the like consisting of concrete, concrete polymer, sulphur concrete or like concrete compositions, ceramic compositions, synthetic plastics material or the like, particularly for carrying out the method according to one or more of the preceding Claims 1 to 15, with a mould consisting of a mould core (15) and an outer mould casing (20) and which can be closed at the end for example by means of a lower sleeve (24) and an upper sleeve, the mould core (15) comprising at least one mould core part which, with reference to the remaining part of the mould core (14), for removal from the mould and from the shaping contours thereof, can be moved in any direction to the interior of the mould core into a release position and back into a shaping position, the mould core part being capable of moulding at least one depression into the moulded part, characterised in that the mould core part provided per depression (30 to 33; 130 to 133; 230 to 233; 330 to 333; 430 to 433; 530 to 533; 630 to 631; 731) is constructed as a mould body (55 to 58; 155 to 158; 255 to 258; 355 to 358; 455 to 458; 555 to 558; 655; 656; 755) of such a shape and size as will permit the moulding of at least one support (25 to 28; 125 to 128; 225 to 228; 325 to 328; 425 to 428) on which it is possible to tread and which is depressed into the wall in the form of a depression (30 to 33; 130 to 133; 630; 631; 730).

17. A moulding means according to Claim 16, characterised in that the respective mould body (55 to 58; 155 to 158; 255 to 258; 355 to 358; 455 to 458; 555 to 558; 655; 656; 755), when viewed in horizontal section, is of substantially box-shaped construction.

18. A moulding means according to Claim 16 to 17, characterised in that the respective mould body (55 to 58; 155 to 158; 255 to 258; 355 to 358; 455 to 458; 555 to 558; 655; 656; 755), when viewed in vertical section, is of substantially curved (Figs. 3, 7) or quadrilateral, e.g. rectangular, square, rhombic or the like shape.

19. A moulding means according to one of Claims 16 to 18, characterised in that each mould body (55 to 58) is adapted to be moved in each case singly and by itself on the mould core (15) between the shaping position and the release position, being for example displaceably supported and guided.

20. A moulding means according to one of Claims 16 to 19, characterised in that each individual mould body (55 to 58) has its own drive means (59 to 62) to move it between the shaping position and the release position.

21. A moulding means according to one of Claims 16 to 20, characterised in that the respective mould body is formed from a plurality of core parts or from a single part.

22. A moulding means according to Claim 21, characterised in that each mould body (55 to 58; 155 to 158) composed of a plurality of core parts has a box part (65 to 68; 165 to 168) and, adapted for movement in relation to the box part between a shaping position and a removal position a supplementary part (75 to 78; 175 to 178) which is for example displaceably guided and capable of being actuated and which for shaping can be moved into its shaping position and prior to movement of the box part (65 to 68; 165 to 168), when this latter is in the release position, into its position for removal from the mould.

23. A moulding means according to Claim 22, characterised in that the supplementary part (75 to 78; 175 to 178) forms the bottom of the box-shaped part of the mould body (55 to 58; 155 to 158).

24. A moulding means according to Claim 22 or 23, characterised in that the supplementary part (75 to 78; 175 to 178) is disposed inside the preferably downwardly open box part (65 to 68; 156 to 168).

25. A moulding means according to one of Claims 22 to 24, characterised in that the supplementary part (75 to 78; 175 to 178) comprises a downwardly open groove (85 to 88) by means of which an upright step (35 to 38; 135 to 138) of a depression (30 to 33; 130 to 133) can be shaped in the moulded part (11; 111).

26. A moulding means according to one of Claims 22 to 25, characterised in that by means of the supplementary part (75 to 78; 175 to 178) the bottom (40; 140) of a depression (30 to 33; 130 to 133) can be shaped in the moulded part (11; 111).

27. A moulding means according to one of Claims 22 to 26, characterised in that the supplementary part (75 to 78; 175 to 178) comprises at least one for example vertically downwardly protruding projection (95 to 98) by means of which a downwardly open aperture (42; 142) can be formed in the bottom (40; 140) of a depression (30 to 33; 130 to 133) in the moulded part (11; 111).

28. A moulding means according to one of Claims 22 to 27, characterised in that each supplementary part (75 to 78) can by means of its own drive (69 to 72), for example a pressurised medium operated working cylinder, be moved in relation to the box part (65 to 68) between its shaping position and its position for removal from the mould.

29. A moulding means according to one of Claims 16 to 28, characterised in that each mould body (55 to 58), particularly each box part (65 to 68) is adapted to be moved between the shaping position and the release position by its own drive (59 to 62), e.g. a working cylinder operated by a pressurised medium.

30. A moulding means according to one of Claims 16 to 28, characterised in that a plurality of mould bodies (155 to 158; 255 to 258; 355 to 358; 455 to 458; 555 to 558; 655; 656; 755), in particular a plurality of box-shaped parts (165 to 168) are gathered into groups and can be moved between the shaping position and the release position by means of a drive (159; 259; 359; 459; 559; 659; 759) common to all of them, e.g. a working cylinder operated by a pressurised medium.

31. A moulding means according to Claim 30, characterised in that the grouped together mould bodies (155 to 158; 255 to 258; 355 to 358; 455 to 458; 555 to 558; 655; 656; 755) are adapted to be moved between the shaping position and the release position by a common actuating means (251; 351; 451; 551) which is subject to the action of the drive (159; 259; 359; 459; 559; 659; 759).

32. A moulding means according to Claim 31, characterised in that the common actuating means (251; 351; 451; 551) comprises a holder (150; 380; 480; 650; 750) on which the mould bodies (155 to 158; 355 to 358; 455 to 458; 655; 656; 755), particularly the box-shaped part (165 to 168) are supported and a drive (159; 359; 459; 659; 759) engaging the support.

33. A moulding means according to one of Claims 22 to 32, characterised in that a plurality of supplementary parts (175 to 178) are gathered together into groups and can jointly be moved between the shaping position and the position for removal from the mould by means of a drive (169) common to them all, e.g. a working cylinder operated by a pressurised medium.

34. A moulding means according to one of Claims 16 to 33, characterised in that the mould bodies (55 to 58; 155 to 158; 455 to 458; 655; 656; 755), in particular the box-shaped part (65 to 68; 165 to 168) are guided and can be moved in a radial direction or along a secant and thereby horizontally between the release position and the shaping position.

35. A moulding means according to one of Claims 22 to 24, characterised in that the supplementary parts (75 to 78; 175 to 178) are guided and are adapted for reciprocating movement in a vertical direction between the shaping position and the position for removal from the mould.

36. A moulding means according to one of Claims 16 to 35, characterised in that the mould bodies (255 to 258; 355 to 358; 455 to 458; 555 to 558), particularly the box-shaped parts, are adapted for movement between the release position and the shaping position through recesses (274; 374; 474; 574) corresponding to them and provided in the wall (219; 319; 406; 519) in the mould core (215; 315; 415; 515).

37. A moulding means according to one of Claims 16 to 36, characterised in that the mould core (15; 115; 415; 615; 715) comprises at least one flat part (45 to 48; 150; 406; 650; 750) adapted for movement in relation thereto and by means of which internal flat parts of the moulded part, particularly those adjacent the depressions, can be moulded.

38. A moulding means according to Claim 37, characterised in that the flat part (45 to 48; 150; 406; 650; 750) can be actuated together with the drive (159; 459; 659; 759) which serves to move the mould bodies (155 to 158; 455 to 458; 655; 656; 755).

39. A moulding means according to Claim 37 or 38, characterised in that the flat part (45 to 48; 150; 406; 650; 750) forms a mould core segment which carries at least one mould body (55 to 58; 155 to 1568; 455 to 458; 655; 656; 755) and is adapted for movement between the release position and the shaping position.

40. A moulding means according to one of Claims 37 to 39, characterised in that the flat part (45 to 48; 150; 406; 650; 750) is constructed as a movable part of the wall of the mould core (15; 115; 415; 615; 715).

41. A moulding means according to one of Claims 16 to 40, characterised in that the flat part (45 to 48; 150; 406; 650; 750) is constructed as a holder of the at least one mould body (55 to 58; 155 to 158; 455 to 458; 655; 656; 755), e.g. of the box-shaped part.

42. A moulding means according to one of Claims 16 to 41, characterised in that the closure members which serve to close off the end of the mould chamber, particularly the lower sleeve (24; 124; 224; 324; 424; 524) comprise support parts (84; 184; 284; 384; 484; 584) adapted to the shape of the moulded part (11; 111; 211; 311; 411; 511; 611; 711) which is to be produced and which carry for example an inner wall thickening (29; 129; 529; 729) or an outer wall thickening (208; 308; 508) or an intermediate wall (407) of the mould part.

43. A moulding means according to one of Claims 16 to 42, characterised in that the mould comprises at least one riddler or like vibrator by means of which riddling or the like vibration takes place and is accompanied by a consolidation of the moulding composition.

44. A moulding means according to Claim 43, characterised by at least one central riddling apparatus disposed in the mould core.

## Revendications

1. Procédé de fabrication de pièces moulées à partir d'une matière moulable, d'éléments de puits notamment en béton, béton au polymère, au soufre, ou autres masses de béton, en matières céramiques, matière plastique, ou autres, tels qu'anneaux de cuvelage, bouches de puits, tuyaux ou autres, selon lequel la matière à mouler, chargée dans un moule formé d'un noyau et d'un châssis, fermé côté extrême, est mise en forme, puis la pièce est démoulée par un mouvement relatif par rapport au noyau et/ou au châssis, un montant praticable, au moins, ou plusieurs montants, en tant que partie intégrante de la pièce moulée, étant conformés pendant la fabrication à partir de l'intérieur, lors du façonnage de la pièce précitée dans sa matière moulable, caractérisé en ce que le montant respectif (25 à 28; 125 à 128; 225 à 228; 325 à 328; 425 à 428; 530 à 533; 630, 631, 730) est formé d'une seule pièce dans la zone d'un épaississement de paroi côté interne et/ou externe (29;, 129; 629; 729; 208; 308; 508) de la pièce moulée (11, 111; 211; 311; 411; 511; 611; 711), sous forme de cavité (30 à 33; 130 à 133; 630, 631; 730) à l'intérieur de l'épaississement de paroi (29; 129; 629; 729), ou en ce qu'une paroi intermédiaire (407) côté interne est formée d'une seule pièce sur la pièce moulée (411), le montant respectif (425 à 428) étant formé d'une seule pièce sur ou dans la paroi intermédiaire (407), sous forme de cavité (430 à 433).

2. Procédé suivant la revendication 1, caractérisé en ce que la matière moulable est serrée pour le moulage, par secouage, notamment, ou autres vibrations.

3. Procédé suivant l'une des revendications 1 ou 2, caractérisé en ce que la pièce moulée (11; 111; 211; 311; 411; 511; 611; 711), munie des montants conformés (25 à 28; 125 à 128; 225 à 228; 325 à 328; 425 à 428; 530 à 533; 630, 631; 730), est décoffrée du moule immédiatement après le façonnage, avant la prise du liant de la matière moulable.

4. Procédé suivant l'une quelconque des revendications 1 à 3, caractérisé par la conformation, en tant qu'épaississement de paroi côté interne (29; 129; 629; 729), d'une traverse essentiellement longitudinale, située par exemple le long d'une génératrice interne de la pièce moulée (11, 111, 611, 711), à peu près en forme d'une barre longitudinale, par exemple.

5. Procédé suivant l'une quelconque des revendications 1 à 4, caractérisé en ce que, sur l'élargissement respectif de paroi côté interne (29; 129; 629; 729), sur la traverse respective notamment, des éléments de préhension saisissables à la main, tels que mains courantes (701) en saillie transversale et de préférence continues en longueur, sont conformés à l'intérieur de cette traverse ou sur son côté externe.

6. Procédé suivant l'une quelconque des revendications 1 à 3, caractérisé en ce que la paroi intermédiaire (407) est conformée sous forme de pièce monobloc, située le long d'une sécante et/ou à peu près à la parallèle d'un plan diamétral vertical de la pièce moulée (411), cette pièce se situant à distance de la partie, qu'elle couvre, de la surface interne (434) de la pièce moulée (411), et en ce que les cavités (430 à 433), des ouvertures notamment, des fenêtres par exemple, sont formées en un agencement à une ou deux volées dans la paroi intermédiaire (407), pour former un ou plusieurs montants (425 à 428).

7. Procédé suivant l'une quelconque des revendications 1 à 6, caractérisé par le formage, vu en coupe transversale verticale, de cavités à peu près quadrangulaires, rectangulaires, carrées, rhombiques, par exemple, ou autres (30 à 33, 130 à 133, 330 à 333; 430 à 433; 630, 631; 730).

8. Procédé suivant l'une quelconque des revendications 1 à 7, caractérisé en ce qu'un barreau (35 à 38, 135 à 138; 235 à 238; 355 à 338), également saisissable à la main, limitrophe à la face interne de l'épaississement de paroi côté interne (29; 129; 629; 729), ou de la paroi intermédiaire (407), ou de la paroi de la pièce moulée (211; 311; 511), dressé vers le haut et à peu près horizontal, est formé sur les cavités (30 à 33; 130 à 133; 230 à 233; 330 à 333; 530 à 533; 630, 631; 730).

9. Procédé suivant la revendication 8, caractérisé en ce qu'un côté supérieur essentiellement plan, doté d'une structure de préférence, est conformé sur le barreau (35 à 38; 135 à 138; 235 à 238; 335 à 338).

10. Procédé suivant l'une quelconque des revendications 1 à 9, caractérisé par la conformation, vu en coupe transversale horizontale et/ou verticale, de cavités à peu près en forme de caissons (30 à 33; 130 à 133; 430 à 433; 630, 631; 730), le fond (40, 340) de ces cavités pouvant se situer à peu près à l'horizontale, ou présenter une pente décroissante vers l'extérieur et l'intérieur, à partir du barreau (235 à 238; 335 à 338).

11. Procédé suivant l'une quelconque des revendications 1 à 10, caractérisé par la conformation d'un passage (42; 142) au moins côté fond, ouvert vers le bas, sur les cavités (30 à 33; 130 à 133).

12. Procédé suivant l'une quelconque des revendications 1 à 11, caractérisé en ce que le moule est fermé sur une extrémité par un élément de fermeture (24, 84, 124, 184, 224, 284, 324, 424, 484, 524, 584), adapté à sa géométrie, dans la zone de l'épaississement de paroi côté interne (29; 129; 629; 729), de la traverse par exemple, et/ou de la paroi intermédiaire (407) et/ou de l'épaississement de paroi externe (208; 308; 508).

13. Procédé suivant l'une quelconque des revendications 1 à 12, caractérisé en ce que le moule est fermé côté interne au moyen d'éléments superficiels adaptés (150; 405, 406; 622, 623, 650; 722, 723, 750) du noyau (115; 415; 615; 715), sur la zone longitudinale de l'épaississement de paroi côté interne (29; 129; 629; 729), de la traverse par exemple, ou de la paroi intermédiaire (407).

14. Procédé suivant l'une quelconque des revendications 1 à 13, caractérisé en ce que la cavité, au moins (30 à 33; 130 à 133; 230 à 233; 330 à 333; 430 à 433; 530 à 533, 630, 631; 730), est conformée sur le noyau (15; 115; 215; 315; 415; 515; 615; 715) au moyen d'un pendant associé et formé en conséquence.

15. Procédé suivant l'une quelconque des revendications 1 à 14, caractérisé en ce que le montant, au moins (25 à 28; 125 à 128; 225 à 228; 325 à 328; 425 à 428), est muni d'une armature (99), d'une partie d'une pièce de ferraillage (100) de la pièce moulée (11; 111; 211; 311; 411; 511; 611; 711), par exemple, pendant le façonnage de préférence.

16. Dispositif de moulage pour la fabrication de pièces moulées à partir d'une matière moulable, d'éléments de puits notamment en béton, béton au polymère, au soufre, ou autres masses de béton, en matières céramiques, matière plastique, ou autres, tels qu'anneaux de cuvelage, bouches de puits, tuyaux, ou autres, pour la réalisation du procédé suivant l'une ou plusieurs des revendications précédentes 1 à 15, notamment, avec un moule formé d'un noyau (15) et d'un châssis externe (20) et pouvant être fermé, côté extrême, au moyen d'un manchon inférieur (24) et d'un manchon supérieur, par exemple, le noyau (15) présentant une partie, au moins, qui peut être déplacée par rapport à la partie résiduelle du noyau (15), pour le démoulage hors du contour de ce dernier, dans une position de dégagement, dans un sens quelconque vers l'intérieur du noyau, puis être ramenée dans une position de façonnage, et la partie du noyau pouvant former une cavité, au moins, dans la pièce moulée, caractérisé en ce que la partie de noyau, prévue par cavité (30 à 33; 130 à 133; 230 à 233; 330 à 333; 430 à 433; 530 à 533; 630 à 631; 731), est réalisée sous forme de corps de moulage (55 à 58, 155 à 158; 255 à 258; 355 à 358; 455 à 458; 555 à 558; 655, 656; 755) d'une géométrie et d'une dimension telles, qu'elles permettent la conformation d'un montant, au moins (25 à 28; 125 à 128; 225 à 228; 325 à 328; 425 à 428), creusé dans la paroi et praticable, sous forme d'une cavité (30 à 33; 130 à 133; 630, 631; 730).

17. Dispositif de moulage suivant la revendication 16, caractérisé en ce que le corps de moulage respectif (55 à 58; 155 à 158; 255 à 258; 355 à 358; 455 à 458; 555 à 558; 655, 656; 755) est réalisé à peu près en forme de caisson, vu en coupe horizontale.

18. Dispositif de moulage suivant l'une des revendications 16 ou 17, caractérisé en ce que le corps de moulage respectif (55 à 58; 155 à 158; 255 à 258; 355 à 358; 455 à 458; 555 à 558; 655, 656; 755), vu en coupe transversale verticale, a une forme à peu près en arc (figures 3, 7), ou quadrangulaire, rectangulaire, carrée, rhombique, ou autres, par exemple.

19. Dispositif de moulage suivant l'une quelconque des revendications 16 à 18, caractérisé en ce que chaque corps de moulage (55 à 58) est maintenu et guidé, individuellement et en soi, sur le noyau (15), avec une possibilité de déplacement, de translation par exemple, entre la position de façonnage et la position de dégagement.

20. Dispositif de moulage suivant l'une quelconque des revendications 16 à 19, caractérisé en ce que chaque corps de moulage (55 à 58) présente un dispositif de commande propre (59 à 62), pouvant le déplacer entre la position de façonnage et la position de dégagement.

21. Dispositif de moulage suivant l'une quelconque des revendications 16 à 20, caractérisé en ce que le corps de moulage respectif est constitué de plusieurs parties de noyau ou d'une partie unique.

22. Dispositif de moulage suivant la revendication 21, caractérisé en ce que chaque corps de moulage (55 à 58; 155 à 158), composé de plusieurs parties de noyau, présente un élément en caisson (65 à 68; 165 à 168) et un élément complémentaire (75 à 78; 175 à 178) guidé et actionnable, doté d'une possibilité de déplacement, de translation par exemple, par rapport à l'élément en caisson, entre une position de moulage et une position de démoulage, cet élément complémentaire pouvant être amené pour le façonnage dans sa position de moulage, et dans sa position de démoulage avant le déplacement en position de dégagement de l'élément en caisson (65 à 68; 165 à 168).

23. Dispositif de moulage suivant la revendication 22, caractérisé en ce que l'élément complémentaire (75 à 178; 175 à 178) forme le fond de caisson du corps de moulage (55 à 58; 155 à 158).

24. Dispositif de moulage suivant l'une des revendications 22 ou 23, caractérisé en ce que l'élément complémentaire (75 à 78; 175 à 178) est disposé à l'intérieur de l'élément en caisson (65 à 68; 156 à 168), ouvert vers le bas de préférence.

25. Dispositif de moulage suivant l'une quelconque des revendications 22 à 24, caractérisé en ce que l'élément complémentaire (75 à 78; 175 à 178) présente une rainure (85 à 88) ouverte vers le bas, au moyen de laquelle un barreau (35 à 38; 135 à 138), dressé vers le haut, d'une cavité (30 à 33; 130 à 133) peut être formé dans la pièce moulée (11; 111).

26. Dispositif de moulage suivant l'une quelconque des revendications 22 à 25, caractérisé en ce que le fond (40; 140) d'une cavité (30 à 33; 130 à 133) peut être formé dans la pièce moulée (11; 111) au moyen de l'élément complémentaire (75 à 78; 175 à 178).

27. Dispositif de moulage suivant l'une quelconque des revendications 22 à 26, caractérisé en ce que l'élément complémentaire (75 à 78; 175 à 178) présente une saillie (95 à 98), au moins, dépassant à la verticale vers le bas, par exemple, au moyen de laquelle un passage (42; 142), ouvert vers le bas, peut être formé dans la pièce moulée (11; 111), dans le fond (40; 140) d'une cavité (30 à 33; 130 à 133).

28. Dispositif de moulage suivant l'une quelconque des revendications 22 à 27, caractérisé en ce que chaque élément complémentaire (75 à 78) peut être déplacé par rapport à l'élément en caisson (65 à 68), entre sa position de moulage et sa position de démoulage, au moyen d'une commande propre (69 à 72), d'un vérin entraîné par un agent sous pression, par exemple.

29. Dispositif de moulage suivant l'une quelconque des revendications 16 à 28, caractérisé en ce que chaque corps de moulage (55 à 58), chaque élément en caisson (65 à 68) notamment, peut être déplacé entre la position de façonnage et la position de dégagement au moyen d'une commande propre (59 à 62), d'un vérin entraîné par un agent sous pression, par exemple.

30. Dispositif de moulage suivant l'une quelconque des revendications 16 à 28, caractérisé en ce que plusieurs corps de moulage (155 à 158; 255 à 258; 355 à 358; 455 à 458; 555 à 558; 655, 656; 755), plusieurs éléments en caisson (165 à 168) notamment, sont réunis en groupes, et peuvent être déplacés conjointement entre la position de façonnage et la position de dégagement au moyen d'une commande commune (159; 259; 359; 459; 559; 659; 759), d'un vérin entraîné par un agent sous pression, par exemple.

31. Dispositif de moulage suivant la revendication 30, caractérisé en ce que les corps de moulage réunis (155 à 158; 255 à 258; 355 à 358; 455 à 458; 555 à 558; 655, 656; 755) peuvent être déplacés entre la position de façonnage et la position de dégagement par l'intermédiaire d'un dispositif d'actionnement commun (251; 351; 451; 551), sollicité par la commande (159; 259; 359; 459; 559; 659; 759).

32. Dispositif de moulage suivant la revendication 31, caractérisé en ce que le dispositif d'actionnement commun (251; 351; 451; 551) présente un support (150; 380; 480; 650; 750), sur lequel sont maintenus les corps de moulage (155 à 158; 355 à 358; 455 à 458; 655, 656; 755), les éléments en caisson (165 à 168) notamment, et une commande (159; 359; 459; 659; 759) attaquant le support.

33. Dispositif de moulage suivant l'une quelconque des revendications 22 à 32, caractérisé en ce que plusieurs éléments complémentaires (175 à 178) sont réunis en groupes, et peuvent être déplacés conjointement entre la position de moulage et la position de démoulage au moyen d'une commande commune (169), d'un vérin entraîné par un agent sous pression, par exemple.

34. Dispositif de moulage suivant l'une quelconque des revendications 16 à 33, caractérisé en ce que les corps de moulage (55 à 58; 155 à 158; 455 à 458; 655, 656; 755), les éléments en caisson (65 à 68; 165 à 168), notamment, sont déplacés et guidés dans le sens radial ou le long d'une sécante, à l'horizontale, entre la position de dégagement et la position de façonnage.

35. Dispositif de moulage suivant l'une quelconque des revendications 22 à 24, caractérisé en ce que les éléments complémentaires (75 à 78; 175 à 178) peuvent être déplacés et guidés vers le haut et vers le bas, dans le sens vertical, entre la position de démoulage et la position de moulage.

36. Dispositif de moulage suivant l'une quelconque des revendications 16 à 35, caractérisé en ce que les corps de moulage (255 à 258; 355 à 358; 455 à 458; 555 à 558), des caissons notamment, peuvent être déplacés entre la position de dégagement et la position de façonnage au travers d'évidements (274; 374; 474; 574), correspondant à ces derniers, de la paroi (219; 319; 406; 519) du noyau (215; 315; 415; 515).

37. Dispositif de moulage suivant l'une quelconque des revendications 16 à 36, caractérisé en ce que le noyau (15; 115; 415; 615; 715) présente au moins un élément superficiel (45 à 48; 150; 406; 650; 750) mobile par rapport à ce dernier, au moyen duquel peuvent être formées des zones superficielles internes de la pièce moulée, des zones adjacentes aux cavités, notamment.

38. Dispositif de moulage suivant la revendication 37, caractérisé en ce que l'élément superficiel (45 à 48; 150; 406; 650; 750) peut être actionné avec la commande (159; 459; 659; 759), qui permet de déplacer les corps de moulage (155 à 158; 455 à 458; 655, 656; 755).

39. Dispositif de moulage suivant l'une des revendications 37 ou 38, caractérisé en ce que l'élément superficiel (45 à 48; 150; 406; 650; 750) forme un segment de noyau, qui supporte un corps de moulage, au moins (55 à 58; 155 à 158; 455 à 458; 655, 656; 755), et peut être déplacé entre la position de dégagement et la position de façonnage.

40. Dispositif de moulage suivant l'une quelconque des revendications 37 à 39, caractérisé en ce que l'élément superficiel (45 à 48; 150; 406; 650; 750) est réalisé sous forme de section de paroi mobile du noyau (15; 115; 415; 615; 715).

41. Dispositif de moulage suivant l'une quelconque des revendications 16 à 40, caractérisé en ce que l'élément superficiel (45 à 48; 150; 406; 650; 750) est réalisé sous forme de support du corps de moulage, au moins (55 à 58; 155 à 158; 455 à 458; 655, 656; 755), de l'élément en caisson, par exemple.

42. Dispositif de moulage suivant l'une quelconque des revendications 16 à 41, caractérisé en ce que les éléments de fermeture, permettant de fermer l'espace de moulage côté extrême, le manchon inférieur (24, 124; 224; 324; 424; 524), notamment, présentent des éléments d'appui (84; 184; 284; 384; 484; 584) adaptés à la géométrie de la pièce moulée à fabriquer (11; 111; 211; 311; 411; 511; 611; 711), supportant, par exemple, un épaississement de paroi interne (29; 129; 529; 729), ou un épaississement de paroi externe (208; 308; 508), ou une paroi intermédiaire (407) de la pièce moulée.

43. Dispositif de moulage suivant l'une quelconque des revendications 16 à 42, caractérisé en ce que le moule présente un secoueur, au moins, ou vibrateur analogue, qui permet d'assurer un secouage, ou une vibration analogue, avec un serrage de la matière moulable.

44. Dispositif de moulage suivant la revendication 43, caractérisé par le montage d'un secoueur central, au moins, dans le noyau.
